# DEMANDE DE BREVET EUROPEEN

(11) **EP 4 609 751 A1**
(43) Date de publication de la demande: **03.09.2025**
(21) Numéro de dépôt: 25160175.3
(22) Date de dépôt: 26.02.2025
(51) Int. Cl.: A45D 20/12, A45D 20/50, A46B 17/04

(54) **DISPOSITIF DE COIFFURE INCLUANT UN APPAREIL DE COIFFURE COMPRENANT UNE TÊTE DE SOUFFLAGE À ÉLÉMENT D ENGAGEMENT MÉCANIQUE DES CHEVEUX ET UN ACCESSOIRE DE PROTECTION DE CE DERNIER**

(30) Priorité: 01.03.2024 FR 2402094; 30.04.2024 FR 2404568
(71) Demandeur: SEB S.A., 69130 Ecully (FR)
(72) Inventeur: HENIN, Laurent, 69134 Ecully Cedex (FR)
(74) Mandataire: Cabinet Didier Martin

(57) **Abrégé**

- Dispositif de coiffure incluant un appareil de coiffure comprenant une tête de soufflage à élément d'engagement mécanique des cheveux et un accessoire de protection de ce dernier
- L'invention concerne en particulier un dispositif de coiffure incluant un appareil de coiffure (1) comprenant au moins une tête de soufflage (5) qui porte une sortie de soufflage d'air (6) pour souffler un flux (F) d'air et un élément d'engagement mécanique (7) des cheveux destiné à venir au contact de cheveux pour aider à les mettre en forme, ledit dispositif incluant un accessoire de protection (19') pour protéger l'élément d'engagement mécanique des cheveux, ledit accessoire étant conçu et configuré pour être fixé de manière détachable à la tête de soufflage de manière à recouvrir l'élément d'engagement mécanique des cheveux sans recouvrir ladite sortie de soufflage d'air.
- Appareils de coiffure.

## Description

La présente invention se rapporte au domaine technique général des dispositifs et appareils de coiffure, par exemple à usage domestique, et plus précisément au domaine des dispositifs de coiffure incluant un appareil de coiffure conçu pour souffler un flux d'air afin de sécher et / ou de faciliter la mise en forme des cheveux.

Dans le domaine des appareils de coiffure, on connait déjà des brosses, et en particulier des brosses soufflantes qui sont conçues pour souffler un flux d'air en direction des cheveux au cours d'une opération de brossage des cheveux. Ce type d'appareils de coiffure ne permet toutefois que la réalisation d'opération de brossage des cheveux. On connaît aussi des sèche-cheveux, dont la tête de soufflage porte une sortie de soufflage d'air pour diriger un flux d'air forcé vers les cheveux d'un utilisateur ou d'une utilisatrice pour sécher lesdits cheveux. Ce type d'appareil de coiffure ne permet généralement que la réalisation d'une opération de séchage des cheveux, et le recours à des appareils ou accessoires de coiffure complémentaires est alors nécessaire pour permettre l'utilisateur de réaliser par exemple un brossage de ses cheveux avant ou après une telle opération des cheveux.

Pour répondre à ces problématiques, il a été récemment proposé un nouvel appareil de coiffure comprenant une tête de soufflage qui porte d'une part une sortie de soufflage d'air pour souffler un flux d'air hors de l'appareil de coiffure, par exemple pour utiliser l'appareil de coiffure pour sécher les cheveux, et d'autre part un élément d'engagement mécanique des cheveux destiné à venir au contact de cheveux pour aider à mettre en forme les cheveux. Comprenant typiquement des picots ou poils de brosse, ou encore des dents de peigne, cet élément d'engagement mécanique des cheveux est typiquement agencé à distance de ladite sortie de soufflage d'air et permet d'utiliser l'appareil de coiffure pour mettre en forme mécaniquement les cheveux. Ainsi, un même appareil de coiffure peut être utilisé pour la réalisation d'opérations des cheveux, et il n'est dès lors plus nécessaire à l'utilisateur de recourir à plusieurs appareils de coiffure différents pour traiter ses cheveux comme il le souhaite. Cela représente évidemment pour l'utilisateur un certain nombre d'avantages, notamment en termes de praticité au quotidien, de coûts et de facilité de rangement.

Ceci étant, il a été observé qu'un tel appareil de coiffure multifonction reste pour autant perfectible en matière de robustesse tout d'abord. En effet, les picots ou poils de brosse, ou les dents de peigne, peuvent être relativement fragiles, et se trouver endommagés en cas de chute de l'appareil de coiffure, ou encore lors du rangement ou du transport de ce dernier, ce qui dégrade évidemment le fonctionnement de l'appareil de coiffure en mode brosse. En outre, il a été identifié que la présence des picots ou poils de brosse, ou des dents de peigne, portés par la tête de soufflage est susceptible de rendre l'utilisation de l'appareil de coiffure en mode « sèche-cheveux » quelque peu complexe, peu pratique et peu confortable, dans la mesure où des cheveux déplacés sous l'effet du flux d'air soufflé ont parfois tendance à se prendre dans les picots ou poils de brosse, ou dents de peigne. **Il** s'en suit que l'utilisateur ou utilisatrice peut avoir à user d'une gestuelle peu naturelle pour éviter un tel emmêlement, en particulier lorsqu'il / elle traite ses propres cheveux.

Les objets assignés à l'invention visent par conséquent à proposer un nouveau dispositif de coiffure qui est particulièrement robuste et qui permet de réaliser une pluralité d'opérations de coiffure distinctes, sans nécessiter le recours à un appareil de coiffure complémentaire externe, et ce de manière de manière simple, pratique et confortable.

Un autre objet de l'invention vise à proposer un nouveau dispositif de coiffure particulièrement ergonomique, facile et sûr à utiliser, en particulier pour un utilisateur ou une utilisatrice dépourvu(e) de compétences professionnelles particulières en matière de coiffure.

Un autre objet de l'invention vise à proposer un nouveau dispositif de coiffure qui présente en outre un encombrement général limité.

Un autre objet de l'invention vise à proposer un nouveau dispositif de coiffure qui est en outre de conception simple.

Les objets assignés à l'invention sont atteints à l'aide d'un dispositif de coiffure incluant un appareil de coiffure comprenant au moins une tête de soufflage qui porte au moins une première sortie de soufflage d'air pour souffler un flux d'air hors de l'appareil de coiffure et un élément d'engagement mécanique des cheveux destiné à venir au contact de cheveux pour aider à mettre en forme lesdits cheveux, ledit dispositif de coiffure incluant un accessoire de protection pour protéger ledit élément d'engagement mécanique des cheveux, ledit accessoire de protection étant conçu et configuré pour être fixé de manière détachable à la tête de soufflage de manière à recouvrir ledit élément d'engagement mécanique des cheveux sans recouvrir ladite première sortie de soufflage d'air.

Les objets assignés à l'invention sont atteints à l'aide d'un accessoire de protection pour appareil de coiffure comprenant au moins une tête de soufflage qui porte au moins une première sortie de soufflage d'air pour souffler un flux d'air hors de l'appareil de coiffure et un élément d'engagement mécanique des cheveux destiné à venir au contact de cheveux pour aider à mettre en forme lesdits cheveux, ledit accessoire de protection étant destiné à protéger ledit élément d'engagement mécanique des cheveux, et ledit accessoire de protection étant conçu et configuré pour être fixé de manière détachable à la tête de soufflage de manière à recouvrir ledit élément d'engagement mécanique des cheveux de l'appareil de coiffure sans recouvrir ladite première sortie de soufflage d'air.

D'autres particularités et avantages de l'invention apparaîtront et ressortiront plus en détail à la lecture de la description faite ci-après, en référence aux dessins annexés, donnés uniquement à titre d'exemples illustratifs et non limitatifs, parmi lesquels :
- la figure 1 illustre, selon une vue en perspective, un mode de réalisation particulier d'un appareil de coiffure inclut dans un dispositif conforme à l'invention. **Il** s'agit, dans ce mode de réalisation, d'un appareil de coiffure multifonction conçu pour fonctionner alternativement selon un mode « sèche-cheveux » et selon un mode « brosse soufflante » ;
- la figure 2 illustre, selon une vue latérale, l'appareil de la figure 1 ;
- la figure 3 illustre, selon une vue de face, une première face de l'appareil des figures 1 et 2, lequel est ici dans un premier mode de fonctionnement (mode « sèche-cheveux »), dans lequel le flux d'air est destiné à être soufflé en direction des cheveux par l'intermédiaire de la première sortie de soufflage d'air de la tête de soufflage ;
- la figure 4 illustre, selon une vue de face, une deuxième face de l'appareil des figures 1 à 3, lequel est ici dans un deuxième mode de fonctionnement (mode « brosse soufflante »), dans lequel le flux d'air est destiné à être soufflé, par l'intermédiaire d'une deuxième sortie de soufflage d'air de la tête de soufflage, sur des cheveux engagés avec l'élément d'engagement mécanique des cheveux porté par la tête de soufflage ;
- la figure 5 illustre schématiquement, selon une vue en coupe sagittale I-I (voir figure 3), l'appareil des figures 1 à 4 dans son premier mode de fonctionnement ;
- la figure 6 illustre schématiquement, selon une vue en coupe sagittale I-I (voir figure 3), l'appareil des figures 1 à 5 dans son deuxième mode de fonctionnement ;
- la figure 7 illustre, selon une vue en coupe frontale II-II (voir figure 2), l'appareil des figures 1 à 6, un bouton d'un système de commande de changement du mode de fonctionnement de l'appareil étant en position enfoncée ;
- la figure 8 illustre, selon une vue en perspective, un premier exemple d'accessoire de protection destiné à équiper la tête de soufflage de l'appareil des figures 1 à 7 ;
- la figure 9 illustre, selon une autre vue en perspective, l'accessoire de protection de la figure 8 ;
- la figure 10 illustre, selon une vue de dos, l'accessoire de protection des figures 8 et 9 ;
- la figure 11 illustre schématiquement, selon une vue latérale, l'assemblage / désassemblage de l'accessoire de protection des figures 8 à 10 à l'appareil des figures 1 à 7 ;
- la figure 12 illustre, selon une vue en perspective, un exemple de dispositif de coiffure conforme à l'invention, qui inclut l'appareil des figures 1 à 7 et l'accessoire de protection des figures 8 à 10, fixé à la tête de soufflage dudit appareil ;
- la figure 13 illustre, selon une autre vue en perspective, le dispositif de coiffure de la figure 12 ;
- la figure 14 illustre schématiquement, selon une autre vue en perspective, le dispositif des figures 12 et 13, dont l'appareil fonctionne selon son premier mode de fonctionnement ;
- la figure 15 illustre, selon une vue en perspective, un deuxième exemple d'accessoire de protection destiné à équiper la tête de soufflage de l'appareil des figures 1 à 7 ;
- la figure 16 illustre, selon une autre vue en perspective, l'accessoire de protection de la figure 15 ;
- la figure 17 illustre, selon une vue de face, l'accessoire de protection des figures 15 et 16 ;
- la figure 18 illustre schématiquement, selon une vue latérale, l'assemblage / désassemblage de l'accessoire de protection des figures 15 à 17 à l'appareil des figures 1 à 7 ;
- la figure 19 illustre, selon une vue en perspective, un autre exemple de dispositif de coiffure conforme à l'invention, qui inclut l'appareil des figures 1 à 7 à la tête de soufflage duquel est fixé l'accessoire de protection des figures 15 à 17 ;
- la figure 20 illustre schématiquement, selon une autre vue en perspective, l'appareil des figures 1 à 7 à la tête de soufflage duquel est fixé l'accessoire de protection des figures 15 à 17, l'appareil de coiffure fonctionnant selon son premier mode de fonctionnement ;
- la figure 21 illustre, selon une autre vue en perspective, l'appareil des figures 1 à 7 à la tête de soufflage duquel est fixé l'accessoire de protection des figures 15 à17 ;
- la figure 22 illustre, selon une vue en perspective, une variante du deuxième exemple d'accessoire de protection des figures 15 à 17 ;
- la figure 23 illustre, selon une vue de face, la variante du deuxième exemple d'accessoire de protection de la figure 22.

L'invention concerne un dispositif de coiffure qui inclut un appareil de coiffure 1, c'est-à-dire un appareil destiné à permettre à un utilisateur, homme ou femme, de réaliser une ou plusieurs opérations de traitement de ses cheveux (ou de ceux d'une tierce personnes) afin de les sécher et / ou les mettre en forme. Un mode de réalisation non limitatif d'un appareil de coiffure 1 que peut comprendre le dispositif conforme à l'invention est illustré en exemple aux figures 1 à 7. Deux exemples de dispositif de coiffure conforme à l'invention incluant un tel appareil de coiffure 1 sont illustrés aux figures 11 à 14 d'une part, et aux figures 18 à 21 d'autre part.

L'appareil de coiffure 1 du dispositif conforme à l'invention est de préférence portatif, c'est-à-dire qu'au moins une partie, et de préférence la totalité, de l'appareil de coiffure 1 est conçue pour être saisie et manipulée à la main. L'appareil de coiffure 1 est de préférence un appareil électroportatif, destiné à être branché sur le réseau de distribution d'électricité pour être alimenté électriquement, par exemple par l'intermédiaire d'un cordon d'alimentation muni à une extrémité libre d'une fiche de connexion électrique (non illustrée). Il est cependant alternativement envisageable, sans pour autant que l'on sorte du cadre de l'invention, que l'appareil de coiffure 1 embarque des batteries d'alimentation électrique, éventuellement rechargeables. L'appareil de coiffure 1 est préférentiellement destiné à une utilisation dans un cadre domestique par un utilisateur (homme ou femme) dépourvu(e) de compétences professionnelles particulières en matière de coiffure, c'est-à-dire tant en termes de séchage que de coiffage, ou encore de mise en forme des cheveux. Préférentiellement, l'appareil de coiffure 1 est conçu pour que l'utilisateur utilise l'appareil de coiffure 1 sur lui-même, c'est-à-dire sur ses propres cheveux. Toutefois, il est parfaitement envisageable que l'appareil de coiffure 1 soit conçu pour une utilisation par l'utilisateur sur les cheveux d'une tierce personne. Comme illustré aux figures, l'appareil de coiffure 1 comprend avantageusement un manche 2 (ou poignée) de préhension manuelle, qui est destiné à être saisi à la main, et par exemple empoigné, par l'utilisateur, pour manipuler l'appareil 1. Le manche 2 s'étend typiquement entre une première extrémité 3 et une deuxième extrémité 4 opposée, de préférence longitudinalement selon un axe A-A' d'extension moyenne. Le manche 2 présente avantageusement une forme élancée, longiligne, de manière à pouvoir être saisi à pleine main par l'utilisateur.

L'appareil de coiffure 1 comprend au moins une tête de soufflage 5, qui porte
- au moins d'une part une (première) sortie de soufflage d'air 6 pour souffler un flux F d'air hors de l'appareil de coiffure 1, en particulier en direction de cheveux à traiter, par exemple selon un premier mode de fonctionnement (ou « premier mode d'utilisation ») de l'appareil de coiffure 1, et
- au moins d'autre part un élément d'engagement mécanique 7 des cheveux destiné à venir au contact de cheveux pour aider à mettre en forme lesdits cheveux, par exemple selon un deuxième mode de fonctionnement (ou « deuxième mode d'utilisation ») de l'appareil de coiffure 1.

Conçu et configuré pour interagir mécaniquement avec les cheveux, c'est-à-dire pour engager ces derniers, de manière notamment à les brosser, à les mettre en plis, à les coiffer et / ou encore à les peigner, l'élément d'engagement mécanique 7 des cheveux comprend typiquement des dents et / ou des picots 8 et / ou des poils de brosse, qui sont avantageusement agencés en saillie d'une surface externe de la tête de soufflage 5, comme illustré en exemple aux figures. Ladite tête de soufflage 5 forme donc avantageusement une tête de coiffage ou de brossage, et peut donc être indifféremment qualifiée, dans le contexte de l'invention, de « tête de soufflage », de « tête de coiffage », de « tête de brossage », ou encore tout simplement de « tête ». En usage de l'appareil de coiffure 1, l'élément d'engagement mécanique 7 des cheveux peut être ainsi appliqué sur et contre les cheveux pour aider à mettre en forme ces derniers par interaction mécanique entre les cheveux et l'élément d'engagement mécanique 7 des cheveux. Ainsi, ledit deuxième mode de fonctionnement forme typiquement un mode « brosse », ou même plus préférentiellement un mode « brosse soufflante » comme cela sera envisagé dans ce qui suit. En retour, ledit premier mode de fonctionnement forme préférentiellement un mode « sèche-cheveux », comme cela sera envisagé dans ce qui suit, mais pourrait alternativement former tout autre mode de fonctionnement impliquant le soufflage d'un flux F d'air en direction de cheveux.

Avantageusement, la tête de soufflage 5 s'étend suivant un axe B-B' d'extension moyenne, entre une extrémité inférieure (première extrémité) au niveau de laquelle la tête de soufflage 5 est reliée au manche 2, et prolonge ainsi de préférence le manche 2 au-delà de la première extrémité 3 de ce dernier, et une extrémité supérieure (deuxième extrémité) libre opposée. Suivant la conformation et le dimensionnement de la tête de soufflage 5, ledit axe B-B' d'extension moyenne peut constituer un axe d'extension longitudinale moyenne de la tête de soufflage 5, comme dans le mode de réalisation illustré aux figures. Comme dans le mode de réalisation illustré aux figures, l'axe B-B' d'extension moyenne de la tête de soufflage 5 est avantageusement parallèle ou colinéaire (confondu) à l'axe A-A' d'extension longitudinale moyenne du manche 2. L'appareil de coiffure 1 s'étend alors avantageusement, de manière générale, selon une direction d'extension moyenne, qui est parallèle ou colinéaire à l'axe A-A' d'extension longitudinale moyenne du manche 2 et à l'axe B-B' d'extension moyenne de la tête de soufflage 5. La tête de soufflage 5 peut être conçue pour être reliée, assemblée, de manière amovible au manche 2, de sorte que l'utilisateur peut séparer la tête de soufflage 5 du manche 2, par exemple pour nettoyer ou pour remplacer la tête de soufflage 5. Alternativement, comme dans le mode de réalisation illustré aux figures, la tête de soufflage 5 est conçue pour rester en permanence reliée au manche 2, et n'est donc pas prévue (en usage normal) pour être dissociée du manche 2 par l'utilisateur. Cela simplifie tant la conception que l'utilisation de l'appareil de coiffure 1.

Par exemple, la tête de soufflage 5 de l'appareil de coiffure 1 présente au moins une première face 9, qui porte ledit élément d'engagement mécanique 7 des cheveux. Avantageusement, ladite première face 9 s'étend suivant l'axe B-B' d'extension moyenne de la tête de soufflage 5. Eventuellement, la première sortie de soufflage d'air 6 peut être portée elle aussi par ladite première face 9, auquel cas elle est alors préférentiellement agencée à distance dudit élément d'engagement mécanique 7 des cheveux. De préférence toutefois, la tête de soufflage 5 présente une deuxième face 10, distincte de ladite première face 9 et de préférence opposée à cette dernière, et qui porte respectivement ladite première sortie de soufflage d'air 6. Avantageusement, ladite deuxième face 10 s'étend suivant l'axe B-B' d'extension moyenne de la tête de soufflage 5. Typiquement, la tête de soufflage 5 comprend un boîtier, par exemple en matière plastique, dont une face externe définit une partie au moins desdites première et deuxième faces 9, 10 de la tête de soufflage 5.

Typiquement, l'élément d'engagement mécanique 7 des cheveux s'étend (globalement) selon une première direction X1-X1' entre une première extrémité inférieure et une deuxième extrémité supérieure opposée, et selon une deuxième direction Y1-Y1', orthogonale à ladite première direction X1-X1', entre une première extrémité latérale et une deuxième extrémité latérale opposée (figure 4). De préférence, ladite première direction X1-X1' constitue une direction d'extension longitudinale dudit élément d'engagement mécanique 7 des cheveux. Plus préférentiellement encore, ladite première direction X1-X1' est agencée sensiblement parallèle à l'axe B-B' d'extension moyenne de la tête de soufflage 5 de l'appareil de coiffure 1.

L'appareil de coiffure 1 comprend typiquement un module de soufflerie 11 (ou « groupe moto-ventilateur ») pour initier le flux F d'air, i.e. pour produire le flux F d'air, à partir d'air ambiant de l'environnement de l'appareil de coiffure 1. De préférence, le module de soufflerie 11 est embarqué au sein même de l'appareil de coiffure 1. Dans ce cas, l'appareil de coiffure 1 est avantageusement pourvu d'une entrée d'air 12, par laquelle de l'air ambiant peut être aspiré par le module de soufflerie 11 en vue d'être soufflé en direction des cheveux par l'intermédiaire au moins de ladite première sortie de soufflage d'air 6. Le module de soufflerie 11, qui comprend typiquement au moins un ventilateur actionné par un moteur électrique, peut être avantageusement agencé au sein de la tête de soufflage 5 ou au sein du manche 2, ou encore être assemblé au manche 2 au niveau de la deuxième extrémité 4 de ce dernier. De manière plus préférentielle cependant, le module de soufflerie 11 est assemblé au manche 2 au niveau de la deuxième extrémité 4 de ce dernier, de sorte que le module de soufflerie 11 prolonge avantageusement le manche 2 au-delà de la deuxième extrémité 4 de ce dernier. Avantageusement, la tête de soufflage 5 est reliée au manche 2 au niveau de la première extrémité 3 de ce dernier. Dans le cas où le module de soufflerie 11 est agencé au sein du manche 2 ou, de manière plus préférentielle, est assemblé au manche 2 au niveau de la deuxième extrémité 4 de ce dernier, l'appareil de coiffure 1 comprend avantageusement un canal de guidage d'air 13 agencé, ménagé, au moins en partie à l'intérieur du manche 2 pour guider, canaliser, le flux F d'air initié par le module de soufflerie 11 jusqu'à la tête de soufflage 5.

Comme dans le mode de réalisation illustré aux figures, l'appareil de coiffure 1 comprend avantageusement un organe de direction d'air 14 (« organe de distribution d'air », ou encore « organe de déviation d'air »), pour diriger, distribuer, le flux F d'air initié par le module de soufflerie 11 au moins vers la première sortie de soufflage d'air 6 de l'appareil de coiffure 1. Avantageusement agencé dans la tête de soufflage 5, l'organe de direction d'air 14 comprend une entrée d'air 15, préférentiellement unique, qui est reliée au module de soufflerie 11, c'est-à-dire qui est en communication aéraulique avec ce dernier, pour collecter le flux F d'air initié par le module de soufflerie 11, et une sortie de direction d'air 16, préférentiellement unique, pour diriger le flux F d'air hors de l'organe de direction d'air 14. En d'autres termes, l'organe de direction d'air 14 est positionné ou aménagé dans, ou défini à l'intérieur de, la tête de soufflage 5, et est conçu pour dévier la trajectoire du flux F d'air généré par le module de soufflerie 11 afin d'alimenter au moins la première sortie de soufflage d'air 6. De préférence, la sortie de direction d'air 16 est conçue et configurée pour diriger le flux F d'air hors de l'organe de direction d'air 14 selon une direction moyenne de sortie qui est sécante à (ou à tout le moins agencée de manière inclinée par rapport à) une direction moyenne d'entrée du flux F d'air dans l'organe de direction d'air 14 par l'intermédiaire de ladite entrée d'air 15. Cela permet notamment de prévoir un agencement du module de soufflerie 11 hors de la tête de soufflage 5, de manière non alignée avec au moins la première sortie de soufflage d'air 6. Dans le cas où le module de soufflerie 11 est agencé dans le manche 2 ou au niveau de la deuxième extrémité 4 du manche 2, comme dans le mode de réalisation illustré aux figures, l'entrée d'air 15 de l'organe de direction d'air 14 est avantageusement connectée au canal de guidage d'air 13 du manche 2, tel qu'évoqué précédemment, pour collecter ainsi le flux F d'air initié par le module de soufflerie 11. De préférence, l'organe de direction d'air 14 forme un conduit de direction d'air (ou « conduit de déviation d'air », ou encore « boisseau »), qui prolonge avantageusement le canal de guidage d'air 13 au-delà de la première extrémité 3 du manche 2.

De préférence, l'appareil de coiffure 1 comprend également un élément chauffant prévu pour élever la température du flux F d'air, qui est avantageusement initié par le module de soufflerie 11. Typiquement embarqué à l'intérieur de l'appareil de coiffure 1, l'élément chauffant est avantageusement agencé de sorte à être interposé dans le flux F d'air initié par le module de soufflerie 11. Comme dans le mode de réalisation illustré aux figures, l'élément chauffant est avantageusement positionné à l'intérieur du canal de guidage d'air 13 agencé dans le manche 2. L'élément chauffant est typiquement un élément chauffant électrique, comprenant une résistance électrique chauffante formée d'un fil conducteur électrique (non illustré) enroulé autour d'une âme isolante 17. Alternativement, l'élément chauffant pourrait être logé dans la tête de soufflage 5, au détriment cependant de la compacité de cette dernière. Avantageusement, l'appareil de coiffure 1 comprend des moyens de contrôle et / ou de réglage 18 manuels, par l'utilisateur, du fonctionnement électrique de l'appareil de coiffure 1, et en particulier du module de soufflerie 11 et / ou de l'élément chauffant le cas échéant. **Il** s'agit de moyens de réglage, par exemple de type interrupteurs à bascule, à bouton-poussoir et / ou de type variateurs à glissière ou à molette comme dans l'exemple illustré aux figures, sur lesquels l'utilisateur peut directement agir afin d'activer / désactiver électriquement l'appareil de coiffure 1 et de modifier la vitesse de rotation du ventilateur du module de soufflerie 11, et donc la vitesse / le débit du flux F d'air soufflé par l'appareil de coiffure 1, et / ou la température de chauffe de l'élément chauffant le cas échéant. De tels moyens de contrôle / réglage 18 manuels peuvent être positionnés, par exemple, au niveau du manche 2 ou au niveau du module de soufflerie 11, lorsque ce dernier est assemblé à la deuxième extrémité 4 du manche 2 comme dans l'exemple illustré aux figures. L'appareil de coiffure 1 peut en outre optionnellement comprendre un commutateur air froid / air chaud (non illustré), par exemple agencé au niveau du manche 2, préférentiellement de sa première extrémité 3, pour commander une mise en marche et / ou un arrêt de l'élément chauffant.

Outre ledit appareil de coiffure 1, le dispositif de coiffure conforme à l'invention inclut un accessoire de protection 19 ; 19' pour protéger au moins ledit élément d'engagement mécanique 7 des cheveux, ledit accessoire de protection 19 ; 19' étant conçu et configuré pour être fixé de manière détachable à la tête de soufflage 5 de manière à recouvrir (au moins partiellement, et de préférence totalement) ledit élément d'engagement mécanique 7 des cheveux sans recouvrir ladite première sortie de soufflage d'air 6, et donc ainsi sans obstruer ou masquer cette dernière. Ledit accessoire de protection 19 ; 19' est donc conçu et configuré pour être assemblé à la tête de soufflage 5 de sorte que l'accessoire de protection 19 ; 19' recouvre alors ledit élément d'engagement mécanique 7 des cheveux sans recouvrir ladite première sortie de soufflage d'air 6, et pour être fixé, maintenu, de manière détachable en position assemblée à la tête de soufflage 5. Ainsi, l'accessoire de protection 19 ; 19' est donc dépourvu de portion qui, lorsque l'accessoire de protection 19 ; 19' est attaché à la tête de soufflage 5, est agencée en regard de ladite première sortie de soufflage d'air 6 et susceptible, à ce titre, d'être agencée dans le flux d'air soufflé par l'intermédiaire de cette dernière.

Par « *fixé de manière détachable »,* on entend ici avantageusement que l'accessoire de protection 19 ; 19' est conçu et configuré pour être assemblé et solidarisé mécaniquement de manière amovible, réversible, à la tête de soufflage 5 de l'appareil de coiffure 1 et pour pouvoir donc être détaché, et préférence séparé, à volonté de la tête de soufflage 5 par l'utilisateur de l'appareil de coiffure 1. Ainsi, l'accessoire de protection 19 ; 19' est conçu pour former un carter ou étui de protection qui isole mécaniquement, au moins partiellement, l'élément d'engagement mécanique 7 des cheveux de l'environnement extérieur à l'appareil de coiffure 1, de manière à éviter ainsi un endommagement de l'élément d'engagement mécanique 7 des cheveux, et typiquement des dents et / ou des picots 8 et / ou des poils de brosse de ce dernier, en particulier en cas de chute de l'appareil de coiffure 1, lors de son rangement ou encore de son transport par l'utilisateur. A ce titre, l'accessoire de protection 19 ; 19' comprend donc au moins une portion qui est agencée en regard de l'élément d'engagement mécanique 7 des cheveux et qui recouvre, et de préférence qui enveloppe, ainsi au moins partiellement ledit élément d'engagement mécanique 7 des cheveux lorsque l'accessoire de protection 19 ;19' est fixé à la tête de soufflage 5 de l'appareil de coiffure 1. La mise en œuvre d'un tel accessoire de protection 19 ;19' contribue ainsi à préserver l'intégrité de l'élément d'engagement mécanique 7 des cheveux au fil du temps.

Pour autant, l'accessoire de protection 19 ; 19' n'isole donc pas, même partiellement, la (première) sortie de soufflage d'air 6 de la tête de soufflage 5 de l'environnement extérieur à l'appareil de coiffure 1. En l'espèce, l'accessoire de protection 19 ; 19' est dépourvu de portion destinée à être agencée en regard de la (première) sortie de soufflage d'air 6, de sorte que celle-ci reste libre, ni obstruée ni masquée, lorsque l'accessoire de protection 19 ; 19' est ainsi fixé à la tête de soufflage 5. Il en résulte que l'utilisateur peut donc utiliser l'appareil de coiffure 1 selon un (premier) mode de fonctionnement dans lequel le flux F d'air est soufflé hors de l'appareil de coiffure 1 par l'intermédiaire de ladite première sortie de soufflage d'air 6, sans avoir besoin de détacher au préalable l'accessoire de protection 19 ; 19' de la tête de soufflage 5. Cela rend l'usage de l'appareil de coiffure 1 particulièrement pratique, sûr et confortable, dans la mesure où la présence de l'accessoire de protection 19 ; 19' permet en outre d'éviter que des cheveux ne s'engagent inopinément avec l'élément d'engagement mécanique 7 des cheveux au cours d'une opération de coiffage des cheveux par application sur ces derniers du flux F d'air soufflé par la première sortie de soufflage d'air 6 de la tête de soufflage 5. En retour, lorsque l'utilisateur souhaite utiliser l'appareil de coiffure 1 selon un (deuxième) mode de fonctionnement de ce dernier impliquant un engagement des cheveux avec l'élément d'engagement mécanique 7 des cheveux, l'utilisateur peut alors détacher l'accessoire de protection 19 ; 19' de la tête de soufflage 5, de manière à libérer ainsi l'accès à l'élément d'engagement mécanique 7 des cheveux.

Ainsi, le dispositif de coiffure conforme à l'invention est non seulement particulièrement robuste, mais il permet en outre de réaliser une pluralité d'opérations de coiffure distinctes, sans nécessiter le recours à un appareil de coiffure complémentaire externe, et ce de manière de manière simple, pratique et confortable pour l'utilisateur.

De manière particulièrement préférentielle, l'accessoire de protection 19 ; 19' est immobile par rapport à la tête de soufflage 5 de l'appareil de coiffure 1 lorsque ledit accessoire de protection 19 ; 19' est fixé à ladite tête de soufflage 5. L'accessoire de protection 19 ; 19' est donc ainsi avantageusement privé de tout degré de liberté, que ce soit à translation ou à rotation. Cela permet une protection optimale de l'élément d'engagement mécanique 7 des cheveux, même lorsque le dispositif de coiffure est en cours d'utilisation. Une telle immobilisation permet en outre d'éviter tout risque qu'une portion de l'accessoire de protection 19 ; 19' ne vienne inopinément masquer la première sortie de soufflage d'air 6 lorsque l'appareil de coiffure 1 fonctionne selon son premier mode de fonctionnement.

Typiquement, comme illustré aux figures, l'accessoire de protection 19 ; 19' comprend au moins une portion de recouvrement 20 ; 20', qui est conçue et configurée pour être agencée en regard de l'élément d'engagement mécanique 7 des cheveux lorsque l'accessoire de protection 19 ; 19' est fixé à la tête de soufflage 5 de l'appareil de coiffure 1, de manière à recouvrir, à envelopper, ainsi au moins partiellement, et de préférence totalement, l'élément d'engagement mécanique 7 des cheveux. De préférence, l'accessoire de protection 19 ; 19' comprend en outre une portion de fixation 21 ; 21', qui est reliée à ladite portion de recouvrement 20 ; 20' et qui conçue et configurée pour assurer une fixation réversible (i.e. détachable) de l'accessoire de protection 19 ; 19' à la tête de soufflage 5 de l'appareil de coiffure 1. Ladite portion de fixation 21 ; 21' n'est pas nécessairement distincte de ladite portion de recouvrement 20 ; 20', une partie de cette dernière pouvant éventuellement participer à la fixation de l'accessoire de protection 19 ; 19'.

Typiquement, ladite portion de recouvrement 20 ; 20' de l'accessoire de protection 19 ; 19' est rigide, de sorte qu'en usage normal du dispositif de coiffure, ladite portion de recouvrement 20 ; 20' ne se déforme pas sous son propre poids ou sous l'effet d'une manipulation normale du dispositif de coiffure et de ses composants par l'utilisateur. En retour, ladite au moins une portion de fixation 21 ; 21' de l'accessoire de protection 19 ; 19' peut être elle-aussi rigide, comme dans l'exemple des figures 15 à 17, 22 et 23, ou présenter une certaine élasticité lui conférant un caractère élastiquement déformable, en particulier dans une zone au niveau de laquelle la portion de fixation 21 est reliée à la portion de recouvrement 20, comme dans l'exemple des figures 8 à 10.

Typiquement, comme illustré aux figures, au moins la portion de recouvrement 20 ; 20' de l'accessoire de protection 19 ;19' s'étend (globalement) selon une première direction X2-X2' entre une (première) extrémité supérieure 22 ; 22' et une (deuxième) extrémité inférieure 23 ; 23' opposée, et selon une deuxième direction Y2-Y2', orthogonale à ladite première direction X2-X2', entre une première extrémité latérale 24 ; 24' et une deuxième extrémité latérale 25 ; 25' opposée. Avantageusement, lorsque l'accessoire de protection 19 ; 19' est fixé à la tête de soufflage 5 de l'appareil de coiffure 1, ladite première direction X2-X2' d'extension d'au moins ladite portion de recouvrement 20 ; 20' est agencée parallèle à ladite première direction X1-X1' d'extension respective de l'élément d'engagement mécanique 7 des cheveux (figure 11, 13, 18 et 19). Avantageusement, lorsque l'accessoire de protection 19 ; 19' est fixé à la tête de soufflage 5 de l'appareil de coiffure 1, ladite deuxième direction Y2-Y2' d'extension d'au moins ladite portion de recouvrement 20 ; 20' est agencée parallèle à ladite deuxième direction Y1-Y1' d'extension respective de l'élément d'engagement mécanique 7 des cheveux. Avantageusement, ladite portion de recouvrement 20 ; 20' s'étend suivant ladite première direction X2-X2' d'extension sur une longueur au moins égale à une longueur sur laquelle s'étend respectivement l'élément d'engagement mécanique 7 des cheveux suivant ladite première direction X1-X1' d'extension de ce dernier. Avantageusement, ladite portion de recouvrement 20 ; 20' s'étend suivant ladite deuxième direction Y2-Y2' sur une longueur au moins égale à une longueur sur laquelle s'étend respectivement l'élément d'engagement mécanique 7 des cheveux suivant ladite deuxième direction Y1-Y1' d'extension de ce dernier. Ainsi, ladite portion de recouvrement 20 ; 20' recouvre avantageusement intégralement l'élément d'engagement mécanique 7 des cheveux, lorsque l'accessoire de protection 19 ; 19' est fixé à la tête de soufflage 5, ce qui permet une protection optimale dudit élément d'engagement mécanique 7 des cheveux.

Avantageusement, comme illustré aux figures, ladite portion de recouvrement 20 ; 20' est conformée pour suivre la forme d'une portion de la tête de soufflage 5 qui porte l'élément d'engagement mécanique 7 des cheveux et la forme de ce dernier. Par exemple, une portion de la première face 9 de la tête de soufflage 5 qui porte l'élément d'engagement mécanique 7 des cheveux, et ce dernier, présentent une forme courbe, arquée, dans un plan sécant à l'axe B-B' d'extension moyenne de la tête de soufflage 5, et ladite portion de recouvrement 20 ; 20' présente ainsi avantageusement une forme générale courbe correspondante. Avantageusement, comme illustré aux figures, ladite portion de fixation 21 ; 21' est conformée pour suivre la forme d'une portion de la tête de soufflage 5 qui est destinée à coopérer avec la portion de fixation 21 ; 21' pour assurer une fixation réversible (i.e. détachable) de l'accessoire de protection 19 ; 19' à la tête de soufflage 5. Cela contribue à l'esthétisme général du dispositif de coiffure, mais également à une limitation de l'encombrement général de ce dernier, lorsque l'accessoire de protection 19 ; 19' est fixé à la tête de soufflage 5.

De préférence, comme illustré en exemple aux figures, la portion de recouvrement 20 ; 20' présente une face externe convexe, bombée. Par exemple, le caractère convexe de la face externe de la portion de recouvrement 20 ; 20' peut contribuer à conférer à ladite portion de recouvrement 20 ; 20' une forme générale courbe telle qu'évoquée ci-dessus, pour les effets et avantages précités. Un tel caractère convexe est en outre particulièrement avantageux, en ce qu'il permet de manipuler et de déplacer de manière particulièrement aisée le dispositif de coiffure le long des cheveux lorsque l'appareil de coiffure 1 fonctionne selon le premier mode de fonctionnement précité. Des cheveux peuvent alors glisser contre la face externe convexe de la portion de recouvrement 20 ; 20' sans s'emmêler, ou une mèche de cheveux peut même être plaquée contre ladite la face externe convexe par l'utilisateur, par exemple à des fins de lissage après que ladite mèche de cheveux a été soumis au flux F d'air soufflé par la première sortie de soufflage d'air 6.

De manière préférentielle, comme dans les exemples illustrés aux figures, l'accessoire de protection 19 ; 19' forme une pièce unique, avantageusement monolithique (*i*.*e*. monobloc), par exemple en matière(s) plastique(s). Ainsi, ladite portion de recouvrement 20 ; 20' vient avantageusement de matière avec ladite portion de fixation 21 ; 21'. Cela permet notamment de simplifier la conception et la fabrication de l'accessoire de protection 19 ; 19', et donc du dispositif de coiffure, ainsi que sa mise en œuvre. Alternativement, mais de manière toutefois moins avantageuse sur le plan de praticité d'utilisation notamment, l'accessoire de protection peut être formé de plusieurs pièces distinctes et séparables, et par exemple de deux pièces distinctes et séparables, à assembler ensemble à la tête de soufflage 5 pour former et fixer à cette dernière ledit l'accessoire de protection.

Avantageusement, l'accessoire de protection 19 ; 19' est en matériau(x) thermorésistant(s), tel que par exemple en polyamide. Cela contribue à la robustesse et à la fiabilité du dispositif de coiffure, en limitant le risque d'une dégradation prématurée de l'accessoire de protection 19 ; 19' sous l'effet de la chaleur lorsque l'accessoire de protection 19 ; 19' est fixé à la tête de soufflage 5 qui s'échauffe alors que l'appareil de coiffure souffle un flux F d'air chaud par l'intermédiaire de la première sortie de soufflage d'air 6.

De préférence, comme dans le mode de réalisation et les exemples illustrés aux figures, l'accessoire de protection 19 ; 19' est conçu et configuré pour être fixé de manière détachable à la tête de soufflage 5 de manière à recouvrir ledit élément d'engagement mécanique 7 des cheveux sans contact (mécanique direct) entre ledit élément d'engagement mécanique 7 des cheveux et ledit accessoire de protection 19 ; 19'. On limite ainsi avantageusement le risque d'endommagement de l'élément d'engagement mécanique 7 des cheveux, et typiquement des dents et / ou des picots 8 et / ou des poils de brosse de ce dernier, lors de la fixation de l'accessoire de protection 19 ; 19'. De plus, la portion de recouvrement 20 ; 20' de l'accessoire de protection 19 ; 19' est donc en particulier conformée et dimensionnée de manière que, lorsque l'accessoire de protection 19 ; 19' est fixé à la tête de soufflage 5, l'accessoire de protection 19 ; 19' est ainsi agencé à distance de l'élément d'engagement mécanique 7 des cheveux, et typiquement des dents et / ou des picots 8 et / ou des poils de brosse de ce dernier. Avantageusement, ladite portion de recouvrement 20 ; 20' définit un logement de protection 26 ; 26', destiné à recevoir au moins en partie (et de préférence en totalité) l'élément d'engagement mécanique 7 des cheveux, et en particulier les dents et / ou picots 8 et / ou poils de brosse de ce dernier, de préférence donc sans contact de ce(s) dernier(s) avec une paroi (paroi de fond et / ou paroi latérale) définissant ledit logement de protection 26 ; 26'. Ainsi, en cas de choc mécanique externe reçu par l'accessoire de protection 19 ; 19', le choc n'est pas transmis directement à l'élément d'engagement mécanique 7 des cheveux, ce qui contribue donc à réduire encore le risque d'endommagement de ce dernier. Avantageusement, ladite portion de recouvrement 20 ; 20' peut présenter une ouverture 27 ; 27' d'accès audit logement de protection 26 ; 26', qui est ménagée dans une paroi latérale de la portion de recouvrement 20 ; 20' qui définit le logement de protection 26 ; 26', pour autoriser une mise en place, et réciproquement un retrait, de l'accessoire de protection 19 ; 19' sans contact entre ce dernier et l'élément d'engagement mécanique 7 des cheveux. Par exemple, comme illustré aux figures ladite ouverture 27 ; 27' d'accès est formée par l'absence de portion de paroi latérale inférieure du logement de protection 26 ; 26' au niveau de l'extrémité inférieure 23 ; 23' de la portion de recouvrement 20 ; 20' de l'accessoire de protection 19 ; 19'.

Selon une variante, mise en œuvre dans l'exemple illustré aux figures 8 à 10 et 11 à 14, l'accessoire de protection 19 comprend des moyens de fixation pour fixer (de manière détachable) ledit accessoire de protection 19 à la tête de soufflage 5 par emboîtage élastique réversible, c'est-à-dire par « *clipsage* » de l'accessoire de protection 19 à la tête de soufflage 5. A ce titre, comme dans l'exemple des figures 8 à 10, la portion de fixation 21 de l'accessoire de protection 19 forme de préférence une pince élastiquement déformable, comprenant au moins deux languettes 28A, 28B (ou « pattes » ou encore « mors ») opposées, par exemple qui prolongent chacune la portion de recouvrement 20 de l'accessoire de protection 19, et qui sont aptes à s'écarter l'une de l'autre par déformation élastique lors d'un assemblable / désassemblage de l'accessoire de protection 19 à la tête de soufflage 5, puis à revenir automatiquement en configuration rapprochée, en particulier de manière que les languettes 28A, 28B viennent alors enserrer (i.e. pincer) entre elles une portion de la tête de soufflage 5. Avantageusement, les languettes 28A, 28B présentent des faces internes qui définissent entre elles un espace libre 29 destiné à recevoir ladite portion de la tête de soufflage 5 lors de la fixation de l'accessoire de protection 19 à cette dernière, lesdites faces internes étant donc alors agencées en regard de, et en contact avec, une surface externe de la tête de soufflage 5, les languettes 28A, 28B étant avantageusement agencées de part et d'autres de l'axe B-B' d'extension moyenne de la tête de soufflage 5. De préférence, ladite face interne de l'une et / ou de l'autre des languettes 28A ; 28B est être pourvue d'une ou plusieurs nervures 30A, 30B (ou autre(s) protubérance(s)), destinée(s) à être reçue(s) dans une ou plusieurs rainures 31A, 31B (ou autre(s) dépression(s)) qui sont respectivement agencées dans une surface correspondante de la tête de soufflage 5. La coopération desdites nervures 30A, 30B et rainures 31A, 31B contribuer avantageusement à fiabiliser encore le maintien de l'accessoire de protection 19 en position fixée, et avantageusement immobile, par rapport à la tête de soufflage 5, en particulier en s'opposant à une mise en rotation de l'accessoire de protection 19 autour d'un axe parallèle à, ou confondu avec, de l'axe B-B' d'extension moyenne de la tête de soufflage 5. Qui plus est, comme dans le mode de réalisation illustré aux figures dans lequel lesdites rainures 31A, 31B s'étendent chacune depuis l'extrémité supérieure libre de la tête de soufflage 5 en direction de l'extrémité inferieure de cette dernière, avantageusement selon une direction sensiblement parallèle à l'axe B-B' d'extension moyenne de la tête de soufflage 5, la coopération des nervures 30A, 30B et des rainures 31A, 31B permet de guider précisément, et donc de faciliter, l'assemblage / le désassemblage de l'accessoire de protection 19 à la tête de soufflage 5 en réduisant ainsi le risque d'interaction involontaire entre l'accessoire de protection 19 et l'élément d'engagement mécanique 7 des cheveux.

Comme illustré schématiquement en exemple à la figure 11, l'accessoire de protection 19 des figures 8 à 10, peut être fixé à la tête de soufflage 5 en insérant l'extrémité supérieure libre de la tête de soufflage 5 à l'intérieur dudit espace libre 29 de sorte à provoquer un écartement relatif des languettes 28A ; 28B par mise en contact de ses dernières avec une surface externe de la tête de soufflage 5. Un désassemblage relatif de l'accessoire de protection 19 et de la tête de soufflage 5 peut être réalisé selon une procédure inverse.

Selon une autre variante, mise en œuvre dans l'exemple illustré aux figures 15 à 17, 22 et 23, et 18 à 21, l'accessoire de protection 19' comprend des moyens de fixation pour fixer de manière détachable l'accessoire de protection 19' à la tête de soufflage 5 par emboîtement à force de la tête de soufflage 5 dans l'accessoire de protection 19', c'est-à-dire par *« emmanchement »* de la tête de soufflage 5 dans une partie au moins de l'accessoire de protection 19'. A ce titre, comme dans l'exemple des figures 15 à 17, et 22 et 23, la portion de fixation 21' forme ou contribue à former un fourreau (non nécessairement refermé sur lui-même) et présente ainsi une ou plusieurs faces internes qui défini(ssen)t un espace libre 29' destiné à recevoir une portion de la tête de soufflage 5 lors de la fixation de l'accessoire de protection 19' à cette dernière, la ou les faces internes étant donc alors agencées en regard de, et en contact avec, la surface de la tête de soufflage 5. Avantageusement, ledit espace libre 29' présente une forme globalement tronconique, destinée à coopérer avec une forme correspondante globalement tronconique que présente avantageusement en retour ladite portion de la tête de soufflage 5 au niveau de laquelle l'accessoire de protection 19' est destiné à être fixé. Selon cette variante, ladite portion de fixation 21' est avantageusement rigide, et donc en particulier avantageusement sensiblement dépourvue de caractère déformable élastiquement, de sorte que ce sont donc des forces de frottement qui s'exercent entre l'accessoire de protection 19' et la tête de soufflage 5 consécutivement à une insertion de cette dernière dans l'accessoire de protection 19', d'une manière similaire à celle décrite pour la variante des figures 8 à 14, qui permet d'assurer une fixation détachable (i.e. réversible) de l'accessoire de protection 19' à la tête de soufflage 5. Comme on le comprend, un désassemblage relatif de l'accessoire de protection 19' et de la tête de soufflage 5 peut être réalisé selon une procédure inverse, en exerçant à l'encontre de ces derniers un effort de séparation relative suffisant pour combattre lesdites forces de frottement (figure 18). De préférence et pour les mêmes raisons et effets que ceux déjà décrits ci-avant, la ou lesdites face interne de la portion de fixation 21' sont pourvues d'une ou plusieurs nervures 30A', 30B' (ou autre(s) protubérance(s)), destinée(s) à être reçue(s) dans une ou plusieurs rainures 31A, 31B (ou autre(s) dépression(s)) qui sont respectivement agencées dans une surface correspondante de la tête de soufflage 5, tel qu'évoqué précédemment.

Par rapport à la première variante décrite précédemment, cette seconde variante présente notamment l'intérêt de contribuer à assurer un maintien plus efficace de l'accessoire de protection 19' en position fixée, immobile, par rapport à la tête de soufflage 5. En outre, il est ainsi possible de concevoir un accessoire de protection plus simple à utiliser, mais également plus fiable et plus robuste, en l'absence de pièce ou portion élastiquement déformable (de fixation de l'accessoire de protection) qui pourrait voir ses propriétés se dégrader dans le temps, entraînant une perte d'efficacité de fixation ou même un risque de casse de l'accessoire de protection.

Bien évidemment, l'invention n'est pas limitée à ces deux variantes préférentielles de fixation de l'accessoire de protection 19 ; 19' à la tête de soufflage 5, ni aux exemples correspondants, dans lesquelles une portion de fixation 21 ; 21' de l'accessoire de protection 19 ; 19' forme (ou contribue au moins à former) lesdits moyens de fixation. En effet, d'autres moyens de fixation adéquats pourront être envisagés et notamment des moyens de fixation externes ou rapportés à l'accessoire de protection 19 ; 19' (vis de serrage, système d'assemblage à baïonnette, etc.). Il est notamment envisageable de prévoir des moyens de fixation conçus pour fixer de manière détachable l'accessoire de protection à la tête de soufflage par combinaison d'un emboîtement à force de la tête de soufflage dans l'accessoire de protection et d'un emboîtage élastique réversible.

Avantageusement, la portion de recouvrement 20 ; 20' de l'accessoire de protection 19 ; 19' comprend au moins une zone d'appui qui est destinée à être agencée en contact contre la tête de soufflage 5 lorsque l'accessoire de protection 19 ; 19' est fixé à cette dernière. Par exemple, ladite zone d'appui est formée par une ou plusieurs protubérances 32A, 32B ; 32A', 32B', par exemple agencées en saillie d'un bord périphérique d'une portion de paroi latérale supérieure de la portion de recouvrement 20 ; 20'. Cela permet notamment de fiabiliser encore le maintien de l'accessoire de protection 19, 19' en position fixée et d'optimiser ainsi la protection de l'élément d'engagement mécanique 7 des cheveux, en évitant en particulier un risque de déplacement de ladite portion de recouvrement 20 ; 20' en direction de la première face 9 de la tête de soufflage 5, à l'encontre donc de l'élément d'engagement mécanique 7 des cheveux.

Selon une variante, mise en œuvre dans l'exemple illustré aux figures 8 à 10 et 11 à 14, l'accessoire de protection 19 est conçu et configuré pour entourer la tête de soufflage 5 suivant une partie seulement d'un contour périphérique de la tête de soufflage 5 de l'appareil de coiffure 1 lorsque l'accessoire de protection 19 est fixé à ladite tête de soufflage 5. Avantageusement, l'accessoire de protection 19 peut être ainsi conformé et dimensionné pour entourer la tête de soufflage 5 suivant seulement les trois quarts d'un contour périphérique de la tête de soufflage 5, et donc avantageusement s'étendre autour de l'axe B-B' d'extension moyenne de la tête de soufflage 5 suivant trois quarts de cercle. Cela permet de concevoir un accessoire de protection 19 de taille et coûts de fabrication réduits, mais permet également d'agencer la première sortie de soufflage d'air 6 de manière plus libre, sans contrainte particulière vis-à-vis de la forme et des dimensions de l'accessoire de protection 19.

Selon une autre variante, mise en œuvre dans l'exemple illustré aux figures 15 à 17, 22 et 23, et 18 à 21, l'accessoire de protection 19' est conçu et configuré pour entourer la tête de soufflage 5 suivant la totalité d'un contour périphérique de la tête de soufflage 5 de l'appareil de coiffure 1 lorsque l'accessoire de protection 19' est fixé à ladite tête de soufflage 5. L'accessoire de protection 19' s'étend donc avantageusement autour de l'axe B-B' d'extension moyenne de la tête de soufflage 5 suivant un cercle complet. Autrement dit, l'accessoire de protection 19' présente avantageusement, localement ou globalement, une forme annulaire refermée sur elle-même, au sein de laquelle une portion de la tête de soufflage 5 est destinée à être reçue. Tout ou partie de l'accessoire de protection 19' peut ainsi avantageusement former une bague ou un manchon destiné(e) à être enfilé(e) autour de la tête de soufflage 5 de l'appareil de coiffure 1 pour assembler et fixer l'accessoire de protection 19' à la tête de soufflage 5. Par rapport à la variante décrite précédemment, cette variante présente notamment en tant que telle l'intérêt de contribuer à assurer un maintien plus efficace de l'accessoire de protection 19' en position fixée, avantageusement immobile, par rapport à la tête de soufflage 5. L'accessoire de protection 19' peut être ainsi fixé de manière plus fiable et plus robuste à la tête de soufflage 5, avec un risque moindre de déplacement ou même de désassemblage inopiné de l'accessoire de protection 19' en cas de choc ou d'interaction avec l'utilisateur ou avec un élément de son environnement, lors de l'utilisation, du rangement ou encore du transport du dispositif de coiffure.

De préférence, comme dans le mode de réalisation de l'appareil de coiffure 1 illustré aux figures, le premier mode de fonctionnement de l'appareil de coiffure 1 correspond à un fonctionnement de l'appareil de coiffure 1 en mode « sèche-cheveux ». A ce titre, la première sortie de soufflage d'air 6 présente préférentiellement une ouverture de soufflage d'air, de préférence unique. Par exemple, comme illustré aux figures, ladite ouverture de soufflage d'air est de section oblongue ou ovale, et s'étend par exemple longitudinalement suivant ledit axe B-B' d'extension moyenne de la tête de soufflage 5, pour souffler le flux F d'air sous la forme d'une lame d'air. Alternativement, ladite ouverture de soufflage d'air pourrait être par exemple de section circulaire, pour souffler le flux F d'air sous une forme sensiblement cylindrique ou tronconique.

De préférence, la tête de soufflage 5 comprend une buse 33, par exemple fixe (inamovible) ou au contraire démontable (amovible), qui définit ladite première sortie de soufflage d'air 6, et qui contribue avantageusement à guider efficacement le flux F d'air en direction des cheveux à traiter. De préférence, comme illustré aux figures, une portion au moins de ladite buse 33 s'étend en saillie d'une surface externe de la tête de soufflage 5, et avantageusement donc en saillie d'une surface de ladite deuxième face 10 de la tête de soufflage 5. Ainsi, la première sortie de soufflage d'air 6 est avantageusement facilement identifiable par l'utilisateur. Typiquement, la buse 33 comprend une paroi latérale 34, qui définit un contour latéral de la buse 33 et qui s'étend jusqu'à un bord périphérique distal 35 de ladite buse 33.

Selon une variante particulièrement préférentielle, mise en œuvre dans l'exemple illustré aux figures 15 à 17, 22 et 23, et 18 à 21, l'accessoire de protection 19' est conçu et configuré pour entourer latéralement (au moins partiellement, et de préférence totalement) ladite buse 33, de préférence de sorte que cette dernière ne fait au moins partiellement pas saillie vers l'extérieur de la tête de soufflage 5 au-delà de l'accessoire de protection 19' lorsque ce dernier est fixé à la tête de soufflage 5. Ainsi, lorsqu'il est fixé à la tête de soufflage 5, l'accessoire de protection 19' remplit non seulement une fonction de protection de l'élément d'engagement mécanique 7 des cheveux, mais de préférence également une fonction de protection de la buse 33 qui définit la première sortie de soufflage d'air 6. En effet, en enveloppant donc latéralement au moins partiellement, et de préférence en totalité, ladite buse 33 au moins localement jusqu'au bord périphérique distal 35 de cette dernière, l'accessoire de protection 19' permet de protéger mécaniquement ladite buse 33 en cas de chute de l'appareil de coiffure 1, ou encore en cas de choc ou d'interaction avec l'utilisateur ou avec un élément de son environnement, lors de l'utilisation, du rangement ou encore du transport du dispositif de coiffure. Lorsque le flux F d'air soufflé par l'intermédiaire de la première sortie de soufflage d'air 6 est chaud, la buse 33 peut alors présenter une température élevée. Lorsque l'accessoire de protection 19' est fixé à la tête de soufflage 5 alors que l'appareil de coiffure 1 est utilisé dans son premier mode de fonctionnement, l'accessoire de protection 19' offre alors avantageusement à l'utilisateur une protection contre un risque éventuel de brûlure ou à tout le moins d'inconfort, en limitant la possibilité d'un contact direct entre l'utilisateur et la buse 33. Qui plus est, une telle conception particulière de l'accessoire de protection 19' peut avantageusement contribuer à faciliter l'assemblage / le désassemblage de l'accessoire de protection 19' en guidant la mise en place / le retrait de ce dernier, et contribue par ailleurs à rendre encore plus efficace, robuste et fiable le maintien de l'accessoire de protection 19' en position fixée à la tête de soufflage 5.

A ce titre, l'accessoire de protection 19' comprend préférentiellement une portion de protection 36' de buse, avantageusement reliée aux portion de recouvrement 20 ; 20' et portion de fixation 21 ; 21', qui est conçue et configurée pour entourer (au moins partiellement, et de préférence totalement) la buse 33, de préférence de sorte que cette dernière ne fait au moins partiellement pas saillie vers l'extérieur de la tête de soufflage 5 au-delà de l'accessoire de protection 19', et donc en particulier au-delà de la portion de protection 36' de buse, lorsque ce dernier est fixé à la tête de soufflage 5. La portion de protection 36' de buse est donc conformée et agencée de manière à entourer au moins une partie, et de préférence la totalité, de la paroi latérale 34 de la buse 33, en s'étendant au moins localement jusqu'au bord périphérique distal 35 de cette dernière, lorsque l'accessoire de protection 19' est fixé à la tête de soufflage 5. Par exemple, comme dans l'exemple illustré aux figures 15 à 17, 22 et 23, et 18 à 21, la portion de protection 36' de buse définit un logement 37' (ou « logement de protection de buse ») qui est destiné à recevoir au moins partiellement la buse 33. Typiquement, la portion de protection 36' de buse présente une paroi latérale qui définit le logement de protection 37' de buse et qui est agencée en regard d'une partie au moins de la paroi latérale 34 de la buse 33 lorsque l'accessoire de protection 19' est fixé à la tête de soufflage 5. La portion de protection 36' de buse comporte en outre avantageusement une ouverture 38', dans laquelle ou en regard de laquelle s'inscrit une ouverture de la buse 33 qui délimitée par le bord périphérique distal 35, lorsque l'accessoire de protection 19' est fixé à la tête de soufflage 5 (figure 20). Par exemple, la portion de protection 36' de buse présente une forme générale annulaire, dont l'espace intérieur libre est défini par le logement de protection 37' de buse et ladite ouverture 38'.

Avantageusement, ladite portion de protection 36' de buse peut présenter une ouverture 39' d'accès audit logement de protection 37' de buse, qui est ménagée dans une paroi latérale de la portion de protection 36' de buse qui définit le logement de protection 37' de buse, pour autoriser une mise en place, et réciproquement un retrait, de l'accessoire de protection 19' sans contact entre ce dernier et la buse 33. Par exemple, comme illustré aux figures ladite ouverture 39' d'accès est formée par l'absence de portion de paroi latérale inférieure du logement de protection 37' de buse.

Ainsi, comme illustré en exemple aux figures 15 à 17, 22 et 23, ledit logement de protection 26' de l'élément d'engagement mécanique 7 des cheveux, ledit espace libre 29' et ledit logement de protection 37' de buse définissent préférentiellement ensemble un espace intérieur libre de l'accessoire de protection 19' destiné à recevoir en son sein une portion de la tête de soufflage 5 incluant au moins partiellement (et de préférence en totalité) l'élément d'engagement mécanique 7 des cheveux et la buse 33, lorsque l'accessoire de protection 19' est fixé à la tête de soufflage 5.

Avantageusement, la portion de protection 36' de buse est rigide, par exemple en matériau plastique rigide. Alternativement, la portion de protection 36' de buse pourrait être en matière en matériau plastique élastique, par exemple en élastomère. De préférence, comme dans l'exemple illustré aux figures 15 à 17, 22 et 23, la portion de protection 36' de buse vient de matière avec lesdites portion de recouvrement 20' et portion de fixation 21', de manière que l'accessoire de protection 19' forme ainsi une pièce unique, monolithique, comme envisagé dans ce qui précède.

Optionnellement, l'accessoire de protection 19 ; 19' peut comprendre un moyen de verrouillage pour verrouiller l'accessoire de protection 19 ; 19' en position assemblée et fixée à la tête de soufflage 5. Un tel moyen de verrouillage est donc avantageusement conçu et configuré pour s'opposer à un désassemblage de l'accessoire de protection 19 ; 19' et de la tête de soufflage 5, après que ces derniers ont été assemblés et fixés l'un à l'autre, par exemple en empêchant une déformation élastique de la portion de fixation 21 de l'accessoire de protection 19 ou en s'opposant aux effets de l'exercice par l'utilisateur d'un effort de séparation relative visant à combattre des forces de frottement dans le cas d'un emboîtement à force de la tête de soufflage 5 dans l'accessoire de protection 19'. Une action positive de l'utilisateur à l'encontre du moyen de verrouillage est donc nécessaire afin d'autoriser un désassemblage de l'accessoire de protection 19'. Un tel moyen de verrouillage contribue à un caractère encore plus robuste et fiable du dispositif de coiffure, en limitant le risque d'un désassemblage involontaire de l'accessoire de protection 19 ; 19', en particulier en cours d'utilisation du dispositif de coiffure.

Bien évidemment, un grand nombre de conceptions différentes peuvent être envisagées pour un tel moyen de verrouillage, en particulier selon la conception de la tête de soufflage 5 de l'appareil de coiffure 1. Par exemple, comme dans les exemples illustrés aux figures 15 à 17, 22 et 23, ledit moyen de verrouillage peut être formé par une partie 46' (ou « partie de verrouillage ») de la portion de protection 36' de buse de l'accessoire de protection 19' qui est élastiquement déformable de manière à coopérer de manière réversible avec une portion de la buse 33 pour s'opposer au désassemblage de l'accessoire de protection 19'. Ladite partie 46' de verrouillage est donc ainsi conçue pour évoluer entre une configuration déformée élastiquement (« configuration déverrouillée ») et une configuration non-déformée (« configuration verrouillée ») vers laquelle partie 46' de verrouillage revient donc élastiquement. Par exemple, le bord périphérique distal 35 de la buse 33 de l'appareil de coiffure 1 peut comprendre une protubérance 47 qui fait saillie dudit bord périphérique distal 35 et qui coopère avec ladite partie 46' de verrouillage, lors de l'assemblage de l'accessoire de protection 19' à la tête de soufflage 5, pour provoquer une déformation élastique de ladite partie 46' de verrouillage et faire ainsi passer cette dernière en configuration déverrouillée. Une fois l'accessoire de protection 19' assemblé et fixé, ladite protubérance 47 cesse d'agir avec ladite partie 46' de verrouillage de sorte que cette dernière revient automatiquement en configuration verrouillée et s'oppose alors au désassemblage de l'accessoire de protection 19' par mise en butée de ladite partie 46' de verrouillage contre la protubérance 47. Ainsi, pour désassembler l'accessoire de protection 19', l'utilisateur devra
- tout d'abord exercer un effort mécanique manuel à l'encontre de ladite partie 46' de verrouillage (par exemple un effort de pincement manuel de ladite partie 46' de verrouillage entre des doigts de l'utilisateur) pour provoquer un passage de cette dernière de sa configuration verrouillée à sa configuration déverrouillée par déformation élastique de ladite partie 46' de verrouillage,
- puis exercer par exemple ledit effort de séparation relative précité nécessaire pour combattre lesdites forces de frottement exacerbées par la portion de fixation 21' de l'accessoire de protection 19' à l'encontre de la tête de soufflage 5.

Avantageusement, la portion de protection 36' de buse peut être pourvue d'un système d'indicateur visuel, de préférence sous la forme de symboles tels que des flèches par exemple (tel qu'illustré schématiquement aux figures 15 à 18, 20 et 22), pour aider l'utilisateur à identifier la position du moyen de verrouillage et l'action à réaliser (par exemple un effort de pincement manuel) pour provoquer la déformation élastique requise de ladite partie 46' de verrouillage, et donc le passage de cette dernière de sa configuration verrouillée à sa configuration déverrouillée.

De préférence, comme dans le mode de réalisation illustré aux figures, l'appareil de coiffure 1 comprend un système de commande 40 pour commander (et en particulier pour permettre à l'utilisateur de commander) un passage de l'appareil de coiffure 1 du premier mode de fonctionnement dans lequel ledit flux F est soufflé par l'intermédiaire de ladite première sortie de soufflage d'air 6 au deuxième mode de fonctionnement dans lequel ledit flux F n'est pas soufflé par l'intermédiaire de ladite première sortie de soufflage d'air 6. Avantageusement, ledit système de commande 40 est conçu pour commander réciproquement un passage de l'appareil de coiffure 1 dudit deuxième mode de fonctionnement audit premier mode de fonctionnement. Ainsi, ledit système de commande 40 est conçu pour commander chaque passage de l'appareil de coiffure 1 de l'un à l'autre des premier et deuxième modes de fonctionnement, et donc pour permettre ainsi à l'utilisateur de sélectionner alternativement l'un ou l'autre des modes de fonctionnement. Le système de commande 40 est avantageusement distinct des moyens de contrôle et / ou de réglage 18 manuels du fonctionnement électrique de l'appareil de coiffure 1 et du commutateur air froid / air chaud, tels que décrits précédemment, que l'appareil de coiffure 1 peut éventuellement comprendre. Il est notamment ainsi avantageusement possible pour l'utilisateur de sélectionner l'un des modes de fonctionnement, alors qu'un autre des modes de fonctionnement se trouve sélectionné, préalablement le cas échéant à la mise en marche du module de soufflerie 11 de l'appareil de coiffure 1. Le système de commande 40 est avantageusement embarqué par la tête de soufflage 5, et est préférentiellement positionné suivant l'axe B-B' d'extension moyenne de cette dernière. De préférence, au moins une portion d'un élément du système de commande 40 forme, ou contribue au moins à former, l'extrémité supérieure (libre) de la tête de soufflage 5. Cela permet une activation aisée et intuitive du système de commande par l'utilisateur.

Avantageusement, le système de commande 40 du changement de mode de fonctionnement de l'appareil de coiffure 1 comprend un organe de commande manuelle 41, par exemple un bouton ou une molette, pour permettre à l'utilisateur d'agir sur ledit système de commande 40, et de sélectionner ainsi manuellement alternativement l'un ou l'autre desdits modes de fonctionnement. Avantageusement, l'organe de commande manuelle 41 est mobile, c'est-à-dire qu'il est apte à évoluer entre au moins deux positions et / ou orientations spatiales avantageusement prédéfinies (par rapport au reste de l'appareil de coiffure 1), typiquement par translation, rotation et / ou encore par basculement sous l'effet d'une action mécanique manuelle exercée à son encontre par l'utilisateur. De manière préférentielle, comme illustré en exemple aux figures, l'organe de commande manuelle 41 est porté par la tête de soufflage 5, et non pas par le manche 2. Cela permet de limiter un risque de manipulation involontaire de l'organe de commande manuelle par la main de l'utilisateur qui tient le manche 2. De préférence encore, l'organe de commande manuelle 41 est agencé à une distance telle du manche 2 qu'il ne peut être atteint par un doigt de la main de l'utilisateur qui tient le manche 2. Inaccessible d'un doigt de la main de l'utilisateur qui tient le manche 2, l'organe de commande manuelle 41 reste en revanche avantageusement accessible d'un doigt de l'autre main de l'utilisateur. De manière plus préférentielle encore, toujours comme illustré en exemple aux figures, l'organe de commande manuelle 41 est agencé sensiblement suivant un axe parallèle à, ou confondu avec, l'axe B-B' d'extension moyenne de la tête de soufflage 5, de sorte qu'il est donc accessible de l'utilisateur par le dessus de la tête de soufflage 5.

De manière particulièrement préférentielle, l'accessoire de protection 19 ; 19' est conçu et configuré pour autoriser une manipulation de l'organe de commande manuelle 41 par l'utilisateur lorsque l'accessoire de protection 19 ; 19' est fixé à la tête de soufflage 5. En d'autres termes, l'accessoire de protection 19 ; 19' est donc avantageusement conçu et configuré pour être fixé de manière détachable, amovible, à la tête de soufflage 5 sans recouvrir l'organe de commande manuelle 41, de sorte donc que ce dernier reste accessible et peut être manipulé par l'utilisateur même lorsque que l'accessoire de protection 19 ; 19' est assemblé à la tête de soufflage 5. L'accessoire de protection 19; 19' est donc dépourvu de portion qui s'interpose entre l'organe de commande manuelle 41 et l'extérieur de l'appareil de coiffure 1 lorsque l'accessoire de protection 19 ; 19' est fixé à la tête de soufflage 5 de ce dernier de sorte à interdire, ou à gêner au moins, une manipulation normale de l'organe de commande manuelle 41 par l'utilisateur. L'utilisation de l'appareil de coiffure 1 s'en trouve ainsi simplifiée, puisqu'il n'est pas nécessaire à l'utilisateur
- de manipuler l'organe de commande manuelle 41, pour faire passer l'appareil de coiffure 1 dans son premier mode de fonctionnement alors qu'il se trouve dans le deuxième mode de fonctionnement, avant de fixer l'accessoire de protection 19 ; 19' pour protéger l'élément d'engagement mécanique 7 des cheveux, ou encore
- désassembler tout d'abord l'accessoire de protection 19 ; 19' fixé à la tête de soufflage 5, pour accéder à l'organe de commande manuelle 41 afin de pouvoir agir ensuite sur ce dernier pour faire passer l'appareil de coiffure 1 dans son premier mode de fonctionnement alors qu'il se trouve dans son deuxième mode de fonctionnement.

De préférence, comme dans le mode de réalisation illustrés aux figures, la tête de soufflage 5 de l'appareil de coiffure 1 porte au moins une deuxième sortie de soufflage d'air 42, qui est distincte de ladite première sortie de soufflage d'air 6, pour souffler un flux F d'air hors de l'appareil de coiffure 1 en direction de cheveux qui sont en contact avec l'élément d'engagement mécanique 7 des cheveux. Ladite deuxième sortie de soufflage d'air 42 est donc avantageusement portée par la même face de la tête de soufflage 5 que celle qui porte l'élément d'engagement mécanique 7 des cheveux (en l'espèce ladite première face 9 de cette dernière), et elle est conçue et configurée pour diriger un flux F d'air, typiquement initié par le module de soufflerie 11 décrit précédemment, en direction de cheveux qui sont en contact avec l'élément d'engagement mécanique 7 des cheveux, et en particulier donc avec des dents, picots 8 et / ou poils de brosse de ce dernier. Ainsi, tandis que le premier mode de fonctionnement de l'appareil de coiffure 1 forme typiquement un premier mode de soufflage, et correspond de préférence à un mode de fonctionnement de l'appareil de coiffure 1 en mode « sèche-cheveux », le deuxième mode de fonctionnement de l'appareil de coiffure 1 forme préférentiellement un deuxième mode de soufflage, et correspond alors avantageusement à un mode de fonctionnement de l'appareil de coiffure 1 en mode « brosse soufflante ». L'appareil de coiffure 1 forme ainsi préférentiellement, dans ledit deuxième mode de fonctionnement, une brosse soufflante destinée à être appliquée contre les cheveux pour soumettre ces derniers à une action mécanique par interaction avec l'élément d'engagement mécanique 7 des cheveux couplée à une application dudit flux F d'air, éventuellement chaud.

Plus préférentiellement encore, comme dans le mode de réalisation illustré aux figures, la deuxième sortie de soufflage d'air 42 comprend une pluralité d'orifices de soufflage d'air, c'est-à-dire donc une pluralité de portions de sortie de soufflage d'air, lesquels orifices de soufflage sont portés par, et / ou sont agencés entre, des dents, des picots 8 et / ou des poils de brosse que comprend l'élément d'engagement mécanique 7 des cheveux. Par exemple, lesdits orifices de soufflage d'air peuvent être chacun formé par une fente (droite ou courbe) agencée entre des dents, des picots et / ou des poils de brosse (figure 4). Ainsi, le flux F d'air peut être soufflé de manière optimale en direction des cheveux lorsque ces derniers sont en prise avec l'élément d'engagement mécanique 7 des cheveux au cours d'une opération de coiffure.

Lorsqu'il est assemblé et fixé à la tête de soufflage 5, l'accessoire de protection 19 ; 19' recouvre donc avantageusement non seulement l'élément d'engagement mécanique 7 des cheveux, mais également au moins en partie la deuxième sortie de soufflage d'air 42. A ce titre, il est particulièrement avantageux de prévoir, comme illustré aux figures, que l'accessoire de protection 19 ; 19' comprend, ou définit avec la tête de soufflage 5, au moins une ouverture (ou « ouverture d'échappement d'air ») qui assure une communication aéraulique (préférentiellement permanente) de la deuxième sortie de soufflage d'air 42 avec l'environnement externe à l'appareil de coiffure 1 lorsque l'accessoire de protection 19 ; 19' est fixé à la tête de soufflage 5. La mise en œuvre d'une telle ouverture d'échappement d'air contribue avantageusement à la robustesse et à la fiabilité de l'appareil de coiffure 1, mais également à la sureté de son utilisation, dans le mesure où elle permet ainsi l'échappement « de sécurité » du flux F d'air qui pourrait être éventuellement soufflé par l'intermédiaire de la deuxième sortie de soufflage d'air 42 alors que l'accessoire de protection 19 ; 19' est fixé à la tête de soufflage 5, par exemple en cas d'erreur de manipulation par l'utilisateur du système de commande 40 du changement de mode de fonctionnement de l'appareil de coiffure 1. Qui plus est, ladite ouverture d'échappement d'air favorise avantageusement des échanges thermiques entre l'élément d'engagement mécanique 7 des cheveux et la première face 9 de la tête de soufflage 5 d'une part, et l'air ambiant d'autre part, pour permettre un bon refroidissement de l'élément d'engagement mécanique 7 des cheveux et de la tête de soufflage 5 si ces derniers ont été échauffés sous l'effet du flux F d'air chaud soufflé notamment par la deuxième sortie de soufflage d'air 42. La mise en œuvre d'une telle ouverture d'échappement d'air s'avère particulièrement avantageuse lorsque, comme dans les exemples illustrés aux figures la portion de recouvrement 20 ; 20' de l'accessoire de protection 19 ; 19' définit un logement dans lequel est reçu l'élément d'engagement mécanique 7 des cheveux. Un telle ouverture d'échappement d'air permet en outre avantageusement de favoriser un bon refroidissement de l'accessoire de protection 19 ; 19', lorsque ce dernier a été échauffé sous l'effet du flux F d'air chaud circulant dans la tête de soufflage 5. Cela contribue avantageusement à limiter un risque de déformation et / de détérioration de l'accessoire de protection 19 ; 19' sous l'effet de la chaleur, et contribue donc à améliorer la robustesse et à la fiabilité de l'accessoire de protection 19 ; 19', et plus généralement du dispositif de coiffure. Cela contribue de plus au confort et à la sécurité de l'utilisateur, en cas de contact de ce dernier avec l'accessoire de protection 19 ; 19'.

Par exemple, comme dans les exemples des figures 8 à 10 et 11 à 14 d'une part, et des figures 15 à 17 et 18 à 21 d'autre part, ou encore comme dans la variante illustrée aux figures 22 et 23, l'ouverture d'échappement d'air est portée par la portion de recouvrement 20 ; 20' de l'accessoire de protection 19 ; 19', et peut être formée notamment par l'absence de portion de paroi latérale inférieure du logement de protection 26 ; 26' au niveau de l'extrémité inférieure 23 ; 23' de la portion de recouvrement 20 ; 20' de l'accessoire de protection 19 ; 19'. Ainsi, l'ouverture d'échappement d'air peut être avantageusement confondue en tout ou partie avec ladite ouverture 27 ; 27' d'accès au logement de protection 26 ; 26' que définit préférentiellement la portion de recouvrement 20 ; 20' de l'accessoire de protection 19 ; 19'. Alternativement, ou de manière complémentaire comme dans la variante illustrée aux figures 22 et 23, ladite ouverture d'échappement d'air, ou une autre ouverture d'échappement d'air le cas échéant, est conçue et configurée pour être agencée en regard d'une partie au moins de ladite deuxième sortie de soufflage d'air 42 lorsque l'accessoire de protection 19 ; 19' est fixé à la tête de soufflage 5. Avantageusement, ladite ouverture d'échappement d'air est ménagée, de préférence sous la forme d'une pluralité d'orifices d'échappement d'air 20A', à travers une paroi frontale 20B ; 20B' que présente la portion de recouvrement 20 ; 20' de l'accessoire de protection 19 ; 19', laquelle paroi frontale 20B ; 20B' définit avantageusement le fond dudit logement de protection 26 ; 26' et ladite face externe convexe comme dans les exemples illustrés. Par exemple, comme visibles aux figures 22 et 23, lesdits d'orifices d'échappement d'air 20A' peuvent prendre la forme de fentes rectilignes, agencées de manière étagée suivant ladite première direction X2-X2' d'extension de la portion de recouvrement 20' de l'accessoire de protection 19'.

Il est également avantageux de prévoir, de manière alternative ou de préférence de manière complémentaire comme dans les exemples illustrés aux figures, que la face externe de la portion de recouvrement 20 ; 20' de l'accessoire de protection 19 ; 19' et / ou une face externe de la portion de fixation 21 ; 21' de l'accessoire de protection 19 ; 19' est (sont) pourvue(s) de rainures ou de nervures 20C ; 20C', 21A ; 21A'. En effet, la mise en œuvre de telles rainures ou nervures permet avantageusement d'augmenter la surface de contact de ladite ou desdites faces externes avec l'air ambiant, et donc de favoriser un bon refroidissement de la ou des parties concernées de l'accessoire de protection 19 ; 19'. Avantageusement, lesdits orifices d'échappement d'air 20A' peuvent être agencés entre des nervures 20C' portées par la face externe de la paroi frontale 20B ; 20B' de la portion de recouvrement 20 ; 20' de l'accessoire de protection 19 ; 19'. La mise en œuvre de telles rainures ou nervures favorise par ailleurs une bonne préhension manuelle de l'accessoire de protection 19 ; 19' par l'utilisateur, lors de l'assemblage / désassemblage de l'accessoire de protection 19 ; 19'.

De manière avantageuse, comme dans le mode de réalisation illustré aux figures, l'organe de direction d'air 14 précité et la tête de soufflage 5 sont préférentiellement montés mobiles l'un par rapport à l'autre au moins entre
- une première configuration de direction d'air (ou « première configuration de distribution d'air ») dans laquelle l'organe de direction d'air 14 dirige le flux F d'air initié vers (et de préférence uniquement vers) la première sortie de soufflage d'air 6, typiquement selon un premier mode de soufflage (premier mode de fonctionnement, figures 3, 5, 14 et 20), et
- une deuxième configuration de direction d'air (ou « deuxième configuration de distribution d'air ») dans laquelle l'organe de direction d'air 14 dirige le flux F d'air initié vers (et de préférence uniquement vers) la deuxième sortie de soufflage d'air 42, réciproquement donc selon un deuxième mode de soufflage (deuxième mode de fonctionnement, figures 1, 2, 4 et 6).

L'organe de direction d'air 14 est donc ainsi avantageusement conçu et configuré pour définir, ou à tout le moins pour contribuer à définir, des trajets différents du flux F d'air au sein de l'appareil de coiffure 1 selon la configuration de direction d'air qu'il occupe par rapport à la tête de soufflage 5. Avantageusement, l'organe de direction d'air 14 est configuré pour dévier le flux F d'air sortant du canal de guidage d'air 13 décrit précédemment alternativement vers l'une ou vers l'autre des première et deuxième sorties de soufflage 6, 42, selon la configuration de direction d'air qu'il occupe par rapport à la tête de soufflage 5. De préférence, l'organe de direction d'air 14 comprend une (seule et) unique sortie de direction d'air 16, telle qu'évoquée dans ce qui précède, pour diriger le flux F d'air, par l'intermédiaire de ladite sortie de direction d'air 16, vers la première sortie de soufflage d'air 6 lorsque l'organe de direction d'air 14 est dans ladite première configuration de direction d'air (figures 3, 5, 14 et 20) et réciproquement vers la deuxième sortie de soufflage d'air 42 lorsque l'organe de direction d'air 14 est dans ladite deuxième configuration de direction d'air (figures 1, 2, 4 et 6). Dans ladite première configuration de direction d'air, la sortie de direction d'air 16 de l'organe de direction d'air 14 est ainsi en communication aéraulique avec la première sortie de soufflage d'air 6, tandis que dans ladite deuxième configuration de direction d'air, ladite sortie de direction d'air 16 est réciproquement en communication aéraulique avec la deuxième sortie de soufflage d'air 42. De préférence, l'organe de direction d'air 14 comprend une (seule et) unique entrée d'air 15, telle qu'évoquée dans ce qui précède, qui est reliée au module de soufflerie 11 pour collecter le flux F d'air initié par ce dernier, et ce donc quel que soit le mode de soufflage considéré.

De préférence, comme déjà évoqué précédemment et comme dans le mode de réalisation illustré aux figures, la sortie de direction d'air 16 est conçue et configurée de sorte que le flux F d'air entrant par l'entrée d'air 15 ressort par la sortie de direction d'air 16 selon une direction moyenne de sortie qui est sécante à (ou à tout le moins agencée de manière inclinée par rapport à) une direction moyenne d'entrée suivant laquelle le flux F d'air entre dans l'organe de direction d'air 14 par ladite entrée d'air 15 (figures 5 et 6), et ce donc quelle que soit la configuration de direction d'air dans laquelle se trouve l'organe de direction d'air 14 par rapport à la tête de soufflage 5.

La tête de soufflage 5 comprend avantageusement, comme dans le mode de réalisation illustré aux figures,
- une première portion de canalisation 43 prévue pour assurer une mise en communication aéraulique de la sortie de direction d'air 16 de l'organe de direction d'air 14 avec la première sortie de soufflage d'air 6 de la tête de soufflage 5 lorsque l'organe de direction d'air 14 occupe la première configuration de direction d'air, et
- une deuxième portion de canalisation 44 prévue pour assurer une mise en communication aéraulique de ladite sortie de direction d'air 16 avec la deuxième sortie de soufflage d'air 42 lorsque l'organe de direction d'air 14 occupe la deuxième configuration de direction d'air.

Comme illustré aux figures, la tête de soufflage 5 peut comprendre à ce titre un dispositif de canalisation interne 45, qui définit au moins en partie lesdites première et deuxième portions de canalisation 43, 44, et qui constitue dès lors un dispositif de canalisation interne à « deux voies » (ou « distributeur deux voies »). Ledit dispositif de canalisation interne 45 est avantageusement fixe, immobile, par rapport aux première et deuxième sorties de soufflage d'air 43, 44 de la tête de soufflage 5. L'organe de direction d'air 14 et le dispositif de canalisation interne 45 sont donc ainsi montés mobiles l'un par rapport à l'autre entre lesdites première et deuxième configuration de direction d'air. Ainsi, lorsque l'organe de direction d'air 14 occupe la première configuration de direction d'air, la sortie de direction d'air 16 de l'organe de direction d'air 14 est en communication aéraulique avec la première portion de canalisation 43 du dispositif de canalisation interne 45, et donc avec la première sortie de soufflage d'air 6. En revanche, l'organe de direction d'air 16 (par exemple, une paroi latérale de ce dernier) obture alors la deuxième portion de canalisation 44 du dispositif de canalisation interne 45. Réciproquement, lorsque l'organe de direction d'air 14 occupe la deuxième configuration de direction d'air, la sortie de direction d'air 16 de l'organe de direction d'air 14 est en communication aéraulique avec la deuxième portion de canalisation 44, et donc avec la deuxième sortie de soufflage d'air 42. L'organe de direction d'air 14 (par exemple, ladite paroi latérale de ce dernier) obture alors la première portion de canalisation 43 du dispositif de canalisation interne 45. De préférence, l'organe de direction d'air 14 est agencé au moins en partie dans le dispositif de canalisation interne 45, ce qui contribue à réduire l'encombrement de la tête de soufflage 5, et plus généralement l'encombrement de l'appareil de coiffure 1.

Différentes cinématiques de l'organe de direction d'air 14 et de la tête de soufflage 5 peuvent être envisagées, selon notamment à la conformation et la configuration de l'organe de direction d'air 14. De manière préférentielle toutefois sur le plan de la simplicité de conception et d'utilisation de l'appareil de coiffure 1, la tête de soufflage 5 est reliée immobile au manche 2 de l'appareil de coiffure 1, et l'organe de direction d'air 14 est monté mobile par rapport à la tête de soufflage 5 et au manche 2 entre lesdites première et deuxième configurations de direction d'air. Afin notamment de simplifier la conception de l'appareil de coiffure 1 et d'en améliorer la compacité, l'organe de direction d'air 14 et la tête de soufflage 5 sont préférentiellement montés mobiles à rotation, à pivotement, selon un axe C-C' de rotation, l'un par rapport à l'autre entre au moins lesdites première et deuxième configurations de direction d'air. De préférence, ledit axe C-C' de rotation est confondu avec (colinéaire à), ou au moins parallèle à, un axe D-D' d'extension longitudinale de l'organe de direction d'air 14, qui est lui-même avantageusement confondu avec (colinéaire à) l'axe B-B' d'extension longitudinale moyenne de la tête de soufflage 5. Selon une variante (non illustrée), l'organe de direction d'air 14 est relié immobile par rapport au manche 2, et la tête de soufflage 5 est alors montée mobile à rotation, selon ledit axe C-C' de rotation, par rapport à l'organe de direction d'air 14 et au manche 2. Selon une autre variante, mise en œuvre dans le mode de réalisation illustré aux figures, la tête de soufflage 5 est reliée immobile au manche 2, et l'organe de direction d'air 14 est monté mobile à rotation, selon ledit axe C-C' de rotation, par rapport à la tête de soufflage 5 et au manche 2. Conformément à ce qui précède, cette seconde variante s'avère préférable dans la mesure où elle contribue à rendre l'appareil de coiffure 1 de conception et d'utilisation plus simples. Dans ce cas, le dispositif de canalisation interne 45 évoqué ci-dessus est ainsi lui-même avantageusement relié immobile au manche 2 de l'appareil de coiffure 1, l'organe de direction d'air 14 étant avantageusement agencé mobile à rotation, selon ledit axe C-C' de rotation, dans ledit dispositif de canalisation interne 45 entre lesdites première et deuxième configurations de direction d'air.

Pour contribuer à un caractère particulièrement pratique et intuitif à utiliser de l'appareil de coiffure 1, les première et deuxième faces 9, 10 de la tête de soufflage 5 (et donc l'élément d'engagement mécanique 7 des cheveux et la deuxième sortie de soufflage d'air 42 le cas échéant d'une part, et la première sortie de soufflage d'air 6 d'autre part) sont préférentiellement agencées de manière opposée l'une par rapport à l'autre, et plus préférentiellement encore de part et d'autre d'un plan P1 dans lequel est inscrit l'axe B-B' d'extension moyenne de la tête de soufflage 5. De la sorte, l'élément d'engagement mécanique 7 des cheveux et la deuxième sortie de soufflage d'air 42 le cas échéant d'une part, et la première sortie de soufflage d'air 6 d'autre part, ne sont ainsi avantageusement pas simultanément visibles par l'utilisateur, lorsque ce dernier regarde de face l'élément d'engagement mécanique 7 des cheveux, et respectivement la première sortie de soufflage d'air 6. L'utilisateur peut facilement utiliser l'appareil de coiffure 1 alternativement selon le premier mode de fonctionnement ou selon le deuxième mode de fonctionnement, typiquement par une simple rotation à 180° du manche 2 de l'appareil 1 de coiffure pour orienter celle desdites première et deuxième faces 9, 10 de la tête de soufflage 5 correspondante en regard des cheveux à traiter.

Avantageusement, le système de commande 40 précité de l'appareil de coiffure 1, est conçu et configuré pour commander chaque passage de l'appareil de coiffure 1 de l'une à l'autre des première et deuxième configurations de direction d'air. Le système de commande 40 est donc prévu pour permettre à l'utilisateur de sélectionner alternativement l'un ou l'autre des modes de soufflage, c'est-à-dire pour commander le passage de l'appareil de coiffure 1 de l'un des modes de soufflage à un autre des modes de soufflage, et par exemple du premier mode de soufflage au deuxième mode de soufflage et réciproquement du deuxième mode de soufflage au premier mode de soufflage. A ce titre, comme dans le mode de réalisation illustré aux figures, le système de commande 40 est avantageusement relié à l'organe de direction d'air 14 pour commander chaque passage de l'organe de direction d'air 14 de l'une à l'autre desdites première et deuxième configurations de direction d'air précitées. En agissant sur le système de commande 40, l'utilisateur peut donc ainsi sélectionner alternativement l'un ou l'autre des modes de soufflage de l'appareil de coiffure 1 parmi lesdits au moins deux modes de soufflage différents. L'utilisateur peut ainsi avantageusement choisir par l'intermédiaire de laquelle des première et deuxième sorties de soufflage d'air 6, 42 le flux F d'air sera soufflé hors de l'appareil de coiffure 1, et ainsi choisir le mode de soufflage de l'appareil de coiffure 1.

De manière avantageuse, comme dans le mode de réalisation illustré aux figures, le système de commande 40 de l'appareil de coiffure 1 est un mécanisme de commande à bouton pousser-pousser (ou « mécanisme de commande à cinématique pousser-pousser », ou mécanisme de commande à bouton « *push-push* »), pour commander ainsi chaque passage de l'appareil de coiffure 1 de l'un des modes de fonctionnement à un autre des modes de fonctionnement. Prévu pour être actionné par l'utilisateur, par exemple manuellement, le système de commande 40 est donc conçu et configuré pour transformer chaque poussée exercée par l'utilisateur (typiquement à l'aide d'un doigt de l'utilisateur) sur le bouton du système de commande 40 en un passage de l'appareil de coiffure 1 de l'un des modes de fonctionnement à un autre des modes de fonctionnement ou, à tout le moins, de l'un des modes de fonctionnement vers un autre des modes de fonctionnement. Le bouton du système de commande 40 forme alors avantageusement ledit organe de commande manuelle 41 évoqué précédemment. Comme dans le mode de réalisation illustré aux figures où les premier et deuxième modes de fonctionnement de l'appareil de coiffure 1 correspondent respectivement à des premier et deuxième modes de soufflage, le mécanisme de commande à bouton pousser-pousser est ainsi avantageusement relié à l'organe de direction d'air 14 pour commander chaque passage de l'organe de direction d'air 14 de l'une à l'autre des première et deuxième configurations de direction d'air.

Grâce à un tel mécanisme de commande à bouton pousser-pousser, l'utilisation de l'appareil de coiffure 1 est ainsi particulièrement simple et intuitive, puisque la reproduction d'une simple action de poussée réalisée par l'utilisateur à l'encontre du bouton du mécanisme de commande, à chaque fois selon une même direction de poussée, commande chaque changement de mode de fonctionnement de l'appareil de coiffure 1. Chaque poussée exercée par l'utilisateur sur le bouton du mécanisme de commande commande ainsi un passage cyclique de l'appareil de coiffure 1 d'un mode de fonctionnement (ou de soufflage) initial donné à un mode de fonctionnement (ou de soufflage) suivant, et ainsi de suite, jusqu'à revenir audit mode de fonctionnement (ou de soufflage) initial après que le mécanisme de commande a été actionné successivement autant de fois que l'appareil de coiffure 1 compte de modes de fonctionnement (ou de soufflage) différents. Avantageusement, ledit système / mécanisme de commande 40 à bouton pousser-pousser est conforme, au moins dans son principe de fonctionnement, à celui décrit dans les documents WO-2022/263775 A1, WO-2022/263774 A1, WO-2023/118682 A1 et WO-2023/118683 A1 au nom de SEB S.A., dont le contenu est donc ici avantageusement intégré par référence.

L'invention concerne également, en tant que tel, un accessoire de protection 19 ; 19' pour appareil de coiffure 1 comprenant au moins une tête de soufflage 5 qui porte au moins une première sortie de soufflage d'air 6 pour souffler un flux F d'air hors de l'appareil de coiffure 1 et un élément d'engagement mécanique 7 des cheveux destiné à venir au contact de cheveux pour aider à mettre en forme lesdits cheveux. Conformément à l'invention, ledit accessoire de protection 19 ; 19' est destiné à protéger ledit élément d'engagement mécanique 7 des cheveux, et ledit accessoire de protection est conçu et configuré pour être fixé de manière détachable à la tête de soufflage 5 de manière à recouvrir ledit élément d'engagement mécanique 7 des cheveux de l'appareil de coiffure 1 sans recouvrir ladite première sortie de soufflage d'air 6.

Avantageusement, ledit appareil de coiffure 1 d'une part, et ledit accessoire de protection 19 ; 19' d'autre part, sont conformes à l'appareil de coiffure 1 et à l'accessoire de protection 19 ; 19' respectivement décrits ci-dessus en lien avec le dispositif de coiffure 1 selon l'invention. La description fait ci-dessus de l'appareil de coiffure 1 et de l'accessoire de protection 19 ; 19' du dispositif de coiffure 1 selon l'invention s'applique donc *mutatis mutandis à* l'accessoire de protection 19 ; 19' selon l'invention, et réciproquement.

L'accessoire de protection 19 ; 19' selon l'invention peut être avantageusement utilisé en combinaison avec un appareil de coiffure 1 qui était initialement dépourvu de moyen de protection de son élément d'engagement mécanique 7 des cheveux, par exemple lors de son acquisition, pour permettre à un utilisateur de former ainsi un dispositif de coiffure conforme à l'invention, avec les effets et avantages déjà présentés dans ce qui précède.

Avantageusement, l'accessoire de protection 19 ; 19' comprend une portion de recouvrement 20 ; 20' pour recouvrir ledit élément d'engagement mécanique 7 lorsque l'accessoire de protection 19 ; 19' est fixé de manière détachable à la tête de soufflage 5 de l'appareil de coiffure 1, et des moyens de fixation (ou une portion de fixation 21 ; 21') pour fixer ledit accessoire de protection 19 ; 19' de manière détachable à ladite tête de soufflage 5, de préférence par emboîtage élastique réversible (figures 8 à 10, et 11 à 14), ou de manière plus préférentielle encore, par emboîtement à force de la tête de soufflage 5 dans l'accessoire de protection 19' (figures 15 à 17, 22 et 23, et 18 à 21).

De préférence, comme décrit précédemment, ledit accessoire de protection 19 ; 19' forme une pièce unique, avantageusement monolithique (i.e. monobloc), par exemple en matière(s) plastique(s).

De préférence, comme dans les variantes des figures 8 à 10 d'une part et des figures 15 à 17, 22 et 23, d'autre part, la portion de recouvrement 20 ; 20' de l'accessoire de protection 19 ; 19' définit un logement de protection 26 ; 26', destiné (ou à tout le moins apte) à recevoir au moins en partie (et de préférence en totalité) l'élément d'engagement mécanique 7 des cheveux, et en particulier les dents et / ou picots 8 et / ou poils de brosse de ce dernier, de préférence donc sans contact de ce(s) dernier(s) avec une paroi (paroi de fond et / ou paroi latérale) définissant ledit logement de protection 26 ; 26'.

Comme dans la variante des figures 8 à 10, lesdits moyens de fixation par emboîtage élastique réversible peuvent être constitués par une portion de fixation 21 que comprend l'accessoire de protection 19 et qui forme une pince élastiquement déformable, ladite portion de fixation 21 comprenant à ce titre au moins deux languettes 28A, 28B (ou « pattes » ou encore « mors ») opposées, par exemple qui prolongent chacune la portion de recouvrement 20 de l'accessoire de protection 19, et qui sont aptes à s'écarter l'une de l'autre par déformation élastique lors d'un assemblable / désassemblage de l'accessoire de protection 19 à la tête de soufflage 5, puis à revenir automatiquement en configuration rapprochée, en particulier de manière que lesdites languettes 28A, 28B viennent alors enserrer (i.e. pincer) entre elles une portion de la tête de soufflage 5.

Comme dans la variante des figures 15 à 17, 22 et 23, lesdits moyens de fixation par emboîtement à force peuvent être constitués par une portion de fixation 21' que comprend l'accessoire de protection 19' et qui forme ou contribue à former un fourreau, ladite portion de fixation 21' présente ainsi une ou plusieurs faces internes qui défini(ssen)t un espace libre 29' destiné à recevoir une portion de la tête de soufflage 5 lors de la fixation de l'accessoire de protection 19' à cette dernière, la ou les faces internes étant destinées à être agencées en regard de, et en contact avec, la surface de la tête de soufflage 5, pour assurer donc une fixation détachable de l'accessoire de protection 19' à la tête de soufflage 5 sous l'effet de forces de frottement qui s'exercent entre l'accessoire de protection 19' et la tête de soufflage 5. Avantageusement, ledit espace libre 29' présente une forme globalement tronconique, destinée à coopérer avec une forme correspondante globalement tronconique d'une portion de la tête de soufflage 5 au niveau de laquelle l'accessoire de protection 19' est destiné à être fixé.

De préférence, comme dans la variante des figures 15 à 17, 22 et 23 et comme décrit précédemment en lien avec le dispositif de coiffure selon l'invention, l'accessoire de protection 19' est conçu et configuré pour entourer la tête de soufflage 5 de l'appareil de coiffure suivant la totalité d'un contour périphérique de ladite tête de soufflage 5 lorsque l'accessoire de protection 19' est fixé à la tête de soufflage 5. L'accessoire de protection 19' présente avantageusement à ce titre, localement ou globalement, une forme annulaire refermée sur elle-même, au sein de laquelle une portion de la tête de soufflage 5 est destinée à être reçue.

On notera que les termes « *premier* / *première* » et « *deuxième* » employés dans ce qui précède ne visent pas, en tant que tels, à introduire une quelconque limitation technique, mais uniquement à faciliter la compréhension de l'invention. A ce titre, ces termes peuvent tout à fait être omis lorsqu'il n'y a pas de confusion possible. Par exemple, dans l'hypothèse où la tête de soufflage 5 de l'appareil de coiffure 1 ne comprend pas d'autre sortie de soufflage d'air que ladite première sortie de soufflage d'air 6, le terme « *première* » pourra alors être omis s'agissant de désigner cette unique sortie de soufflage d'air 6.

## Revendications

1. Dispositif de coiffure incluant un appareil de coiffure (1) comprenant au moins une tête de soufflage (5) qui porte au moins une première sortie de soufflage d'air (6) pour souffler un flux (F) d'air hors de l'appareil de coiffure (1) et un élément d'engagement mécanique (7) des cheveux destiné à venir au contact de cheveux pour aider à mettre en forme lesdits cheveux, ledit dispositif de coiffure incluant un accessoire de protection (19 ; 19') pour protéger ledit élément d'engagement mécanique (7) des cheveux, ledit accessoire de protection (19 ; 19') étant conçu et configuré pour être fixé de manière détachable à la tête de soufflage (5) de manière à recouvrir ledit élément d'engagement mécanique (7) des cheveux sans recouvrir ladite première sortie de soufflage d'air (6).

2. Dispositif selon la revendication précédente, dans lequel l'accessoire de protection (19, 19') est immobile par rapport à ladite tête de soufflage (5) lorsque l'accessoire de protection (19, 19') est fixé à ladite tête de soufflage (5).

3. Dispositif selon la revendication précédente, dans lequel l'accessoire de protection (19) comprend des moyens de fixation pour fixer l'accessoire de protection (19) à la tête de soufflage (5) par emboîtage élastique réversible.

4. Dispositif selon l'une quelconque des revendications 2 et 3, dans lequel l'accessoire de protection (19') comprend des moyens de fixation pour fixer de manière détachable l'accessoire de protection (19') à la tête de soufflage (5) par emboîtement à force de la tête de soufflage (5) dans l'accessoire de protection (19').

5. Dispositif selon l'une quelconque des revendications précédentes, dans lequel l'accessoire de protection (19, 19') est conçu et configuré pour être fixé de manière détachable à la tête de soufflage (5) de manière à recouvrir l'élément d'engagement mécanique (7) des cheveux sans contact entre l'élément d'engagement mécanique (7) des cheveux et l'accessoire de protection (19, 19').

6. Dispositif selon l'une quelconque des revendications précédentes, dans lequel l'accessoire de protection (19) est conçu et configuré pour entourer la tête de soufflage (5) suivant une partie seulement d'un contour périphérique de la tête de soufflage (5) lorsque l'accessoire de protection (19) est fixé à la tête de soufflage (5).

7. Dispositif selon l'une quelconque des revendications 1 à 5, dans lequel l'accessoire de protection (19') est conçu et configuré pour entourer la tête de soufflage (5) suivant la totalité d'un contour périphérique de la tête de soufflage (5) lorsque l'accessoire de protection (19') est fixé à la tête de soufflage (5).

8. Dispositif selon l'une quelconque des revendications précédentes, dans lequel l'appareil de coiffure (1) comprend un système de commande (40) pour commander un passage de l'appareil de coiffure (1) d'un premier mode de fonctionnement dans lequel ledit flux (F) est soufflé par l'intermédiaire de ladite première sortie de soufflage d'air (6) à un deuxième mode de fonctionnement dans lequel ledit flux (F) n'est pas soufflé par l'intermédiaire de ladite première sortie de soufflage d'air (6), ledit système de commande (40) comprenant un organe de commande manuelle (41) qui est porté par la tête de soufflage (5), ledit accessoire de protection (19 ; 19') étant conçu et configuré pour autoriser une manipulation de l'organe de commande manuelle (41) par l'utilisateur lorsque ledit accessoire de protection (19 ; 19') est fixé à la tête de soufflage (5).

9. Dispositif selon l'une quelconque des revendications précédentes, dans lequel la tête de soufflage (5) de l'appareil de coiffure (1) porte au moins une deuxième sortie de soufflage d'air (42), qui est distincte de la première sortie de soufflage d'air (6), pour souffler un flux (F) d'air hors de l'appareil de coiffure (1) en direction de cheveux en contact avec l'élément d'engagement mécanique (7) des cheveux.

10. Dispositif selon la revendication précédente, dans lequel ladite deuxième sortie de soufflage d'air (42) comprend une pluralité d'orifices de soufflage d'air, lesquels sont portés par, et / ou sont agencés entre, des dents, des picots (8) et / ou des poils de brosse que comprend l'élément d'engagement mécanique (7) des cheveux.

11. Dispositif selon la revendication 9 ou 10, dans lequel l'accessoire de protection (19 ; 19') comprend, ou définit avec la tête de soufflage (5), au moins une ouverture qui assure une communication aéraulique de ladite deuxième sortie de soufflage d'air (42) avec l'environnement externe à l'appareil de coiffure (1) lorsque l'accessoire de protection (19 ; 19') est fixé à la tête de soufflage (5), ladite ouverture étant préférentiellement conçue et configurée pour être agencée en regard d'une partie au moins de ladite deuxième sortie de soufflage d'air (42) lorsque l'accessoire de protection (19 ; 19') est fixé à la tête de soufflage (5).

12. Dispositif selon l'une quelconque des revendications précédentes, dans lequel la tête de soufflage (5) présente au moins une première face (9) qui porte l'élément d'engagement mécanique (7) des cheveux, et une deuxième face (10) opposée qui porte la première sortie de soufflage d'air (6).

13. Dispositif selon l'une quelconque des revendications précédentes, dans lequel la première sortie de soufflage d'air (6) présente une ouverture de soufflage d'air, de préférence unique, de section oblongue, ovale ou circulaire.

14. Dispositif selon la revendication précédente, dans lequel la tête de soufflage (5) comprend une buse (33) qui définit la première sortie de soufflage d'air (6) et dont une portion au moins s'étend en saillie d'une surface externe de la tête de soufflage (5), l'accessoire de protection (19') étant conçu et configuré pour entourer latéralement la buse (33) de sorte que cette dernière ne fait au moins partiellement pas saillie vers l'extérieur de la tête de soufflage (5) au-delà de l'accessoire de protection (19') lorsque ce dernier est fixé à la tête de soufflage (5).

15. Accessoire de protection (19, 19') pour appareil de coiffure (1) comprenant au moins une tête de soufflage (5) qui porte au moins une première sortie de soufflage d'air (6) pour souffler un flux (F) d'air hors de l'appareil de coiffure (1) et un élément d'engagement mécanique (7) des cheveux destiné à venir au contact de cheveux pour aider à mettre en forme lesdits cheveux, ledit accessoire de protection (19, 19') étant destiné à protéger ledit élément d'engagement mécanique (7) des cheveux, et ledit accessoire de protection étant conçu et configuré pour être fixé de manière détachable à la tête de soufflage (5) de manière à recouvrir ledit élément d'engagement mécanique (7) des cheveux de l'appareil de coiffure (1) sans recouvrir ladite première sortie de soufflage d'air (6).
